# EUROPÄISCHE PATENTSCHRIFT

(11) **EP 4 108 590 B1**
(45) Veröffentlichungstag und Bekanntmachung des Hinweises auf die Patenterteilung: **06.12.2023**
(21) Anmeldenummer: 22179258.3
(22) Anmeldetag: 15.06.2022
(51) Int. Cl.: B65D 41/36, B65D 55/16, B65D 5/74

(54) **BAJONETTVERSCHLUSS**
BAYONET CLOSURE
FERMETURE À BAÏONNETTE

(30) Priorität: 22.06.2021 DE 102021116173
(43) Veröffentlichungstag der Anmeldung: 28.12.2022
(73) Patentinhaber: BERICAP Holding GmbH, 55257 Budenheim (DE)
(72) Erfinder:
(74) Vertreter: WSL Patentanwälte Partnerschaft mbB

(56) Entgegenhaltungen:
- EP-A1- 3 805 126
- BR-U2- MU9 100 630
- GB-A- 2 288 390
- GB-A- 2 311 285
- US-A- 4 742 929
- US-B2- 6 378 713
- US-B2- 7 458 486

## Beschreibung

Die vorliegende Erfindung betrifft eine Verschlussvorrichtung, wobei die Verschlussvorrichtung ein Basiselement umfasst, wobei das Basiselement einen sich entlang einer Verschlussachse erstreckenden Ausgießkanal mit einer Eingangsöffnung und einer Ausgießöffnung aufweist, wobei die Verschlussvorrichtung eine Verschlusskappe umfasst, wobei die Verschlusskappe einen Kappendeckel und einen sich umfangseitig an den Kappendeckel anschließenden und axial erstreckenden Kappenmantel aufweist, wobei die Verschlusskappe und das Basiselement derart ausgebildet und zueinander angeordnet sind, dass die Verschlusskappe die Ausgießöffnung in einem verschlossenen Zustand der Verschlussvorrichtung verschließt und in einem geöffneten Zustand der Verschlussvorrichtung freigibt.

Derartige Verschlussvorrichtungen weisen zumeist ein Innengewinde und ein dazu korrespondierendes Außengewinde auf.

Aus der US 7,458,486 B2 ist ein Selbstöffner-Verschluss bestehend aus einem Ausguss-Stutzen, welcher dichtend auf eine Verbundpackung oder auf einen mit Folienmaterial zu verschließenden oder bereits verschlossenen Behälter- oder Flaschenstutzen montierbar ist, einer zugehörigen Drehkappe sowie einer innerhalb des Ausguss-Stutzens angeordneten Selbstöffner-Hülse, welche von der Drehkappe in Drehung versetzbar ist, bekannt.

Aus der EP 3 805 126 A1 ist eine Verschlussanordnung gemäß dem Oberbegriff des Anspruchs 1 für einen mit einem rieselfähigen Produkt gefüllten oder befüllbaren Behälter bekannt.

Um die Umwelt vor einem Vermüllen durch Plastikteile zu schützen, gibt es Bestrebungen, Verschlüsse und Behälter derart auszubilden, dass die Verschlusskappe nach dem Öffnen mit dem Behälter verbunden bleibt. Es hat sich aber gezeigt, dass für die Herstellung eines derartigen Verschlusses, der auch ein Innen- und Außengewinde aufweist, zumeist eine größere Menge an Rohmaterialien benötigt wird als bei vergleichbaren Verschlüssen, bei denen sich die Verschlusskappe von dem Behälter lösen lässt.

Vor diesem Hintergrund ist es eine Aufgabe der vorliegenden Erfindung, eine Verschlussvorrichtung bereitzustellen, welche die Umwelt vor einem Vermüllen schützt und die gleichzeitig nicht mit einem erhöhten Materialaufwand einhergeht.

Diese Aufgabe wird gelöst durch eine Verschlussvorrichtung gemäß Anspruch 1, wobei die Verschlussvorrichtung ein Basiselement umfasst, wobei das Basiselement einen sich entlang einer Verschlussachse erstreckenden Ausgießkanal mit einer Eingangsöffnung und einer Ausgießöffnung aufweist, wobei die Verschlussvorrichtung eine Verschlusskappe umfasst, wobei die Verschlusskappe einen Kappendeckel und einen sich umfangseitig an den Kappendeckel anschließenden und axial erstreckenden Kappenmantel aufweist, wobei die Verschlusskappe und das Basiselement derart ausgebildet und zueinander angeordnet sind, dass die Verschlusskappe die Ausgießöffnung in einem verschlossenen Zustand der Verschlussvorrichtung verschließt und in einem geöffneten Zustand der Verschlussvorrichtung freigibt. Die Verschlussvorrichtung einen Ankerring und ein Verbindungselement, wobei das Verbindungselement den Ankerring mit der Verschlusskappe verbindet, wobei der Ankerring sowohl in dem verschlossenen Zustand als auch in dem offenen Zustand der Verschlussvorrichtung derart in Eingriff mit dem Basiselement ist, dass die Verschlusskappe auch in dem offenen Zustand mit dem Verbindungselement und dem Ankerring an das Basiselement angebunden ist.

Ein Vorteil einer bajonettartigen Verschlussvorrichtung oder Bajonettverschlusses gegenüber einem Verschluss mit Innengewinde und korrespondierendem Außengewinde besteht darin, dass der Bajonettverschluss axial kürzer ausgestaltet werden kann als der Gewindeverschluss, da anders als bei einem Gewinde die erforderliche axiale Höhe nicht durch eine zwingend notwendige Gewindesteigung beeinflusst wird. Zudem können Bajonettverschlüsse derart ausgebildet werden, dass für deren Herstellung weniger Material als bei der Herstellung eines Verschlusses mit Außen- und Innengewinde verwendet werden muss, da - anders als bei einem Gewinde - eines der beiden ineinandergreifenden Führungsmittel eines Bajonettverschluss in Umfangsrichtung betrachtet erheblich kürzer ausgebildet werden kann als das gegenteilige Führungsmittel.

Unter einem Verschluss, der zum bajonettartigen Öffnen geeignet ist, ist im Sinne der vorliegenden Erfindung ein Verschluss zu verstehen, der nicht über ein Innengwinde und ein korrespondierendes Außengewinde verfügt, sondern der über ein am Basiselement angeordnetes erstes Führungsmittel wie eine Führungsrippe, ein Führungskanals, ein Führungszahn oder eine Führungsausnehmung verfügt und ein am Kappenmantel angeordnetes zweites Führungsmittel verfügt, wobei sich das erste und das zweite Führungsmittel in ihrer Umfangserstreckung erheblich unterscheiden. Durch diesen Unterschied bezüglich der Umfangserstreckung sind auch im mathematischen Sinne unstetige Bewegungsbahnen der Führungsmittel bei einer Öffnungsbewegung möglich sind wie z.B. die Zusammensetzung einer ausschließlich in Umfangsrichtung verlaufenden Drehbewegung mit einer sich daran anschließenden axialen Bewegung zum Abheben der Verschlusskappe. Im Gegensatz dazu erlauben Innen- und Außengewinde eines Gewindes immer nur eine im mathematischen Sinne stetige Relativbewegung zueinander, die eine über den gesamten Gewindeverlauf konstanten axialen Hub aufweisen muss.

Mit anderen Worten ist daher unter einem Verschluss, der zum bajonettartigen Öffnen geeignet ist, im Sinne der vorliegenden Erfindung ein Verschluss zu verstehen, der derartige Führungsmittel aufweist, dass mit diesen Führungsmitteln generell sowohl Verschlüsse mit im mathematischen Sinne stetigen als auch Verschlüsse mit im mathematischen Sinne unstetigen Bewegungsbahnen der Führungsmittel bei einer Öffnungsbewegung realisiert werden können.

In einer Ausführungsform der vorliegenden Erfindung weist die Verschlusskappe ein erstes Führungsmittel auf, wobei das Basiselement ein zweites Führungsmittel aufweist, wobei das erste und das zweite Führungsmittel derart ausgebildet und angeordnet sind, dass zumindest das erste oder das zweite Führungsmittel bei einer Öffnungsdrehbewegung und vor dem Abheben der Verschlusskappe von dem Basiselement einer im mathematischen Sinne Bewegungsbahn folgt.

In einer Ausführungsform der vorliegenden Erfindung ist ein an der Verschlusskappe angeordnetes Führungsmittel in Umfangsrichtung erheblich kürzer ausgebildet als ein am Basiselement angeordnetes weiteres Führungsmittel oder ein an dem Basiselement angeordnetes Führungsmittel in Umfangsrichtung erheblich kürzer ausgebildet als ein an der Verschlusskappe angeordnetes weiteres Führungsmittel, wobei das Führungsmittel und das weitere Führungsmittel in und außer Eingriff miteinander bringbar sind, um die Verschlussvorrichtung wahlweise zu verschließen oder zu öffnen.

Erfindungsgemäß weist das Basiselement gemäß einer ersten Alternative der vorliegenden Erfindung mindestens eine sich über einen ersten Umfangswinkel W1 erstreckende Führungsrippe auf, wobei die Führungsrippe von der Eingangsöffnung aus betrachtet zumindest in einem sich über einen zweiten Umfangswinkel W2 erstreckenden Steigungsabschnitt mit einem gegenüber einer senkrecht zur Verschlussachse stehenden Ebene zu messenden Steigungswinkel y größer Null in axialer Richtung ansteigt, wobei der Kappenmantel der Verschlusskappe mindestens eine Führungsausnehmung aufweist, wobei zwei axial beabstandete und jeweils radial zur Verschlussasche hin vorstehende Zähne die Führungsausnehmung definieren.

Erfindungsgemäß weist der Kappenmantel der Verschlusskappe gemäß einer zweiten Alternative der vorliegenden Erfindung mindestens eine sich über einen ersten Umfangswinkel W1 erstreckende Führungsrippe auf, wobei die Führungsrippe von dem an den Ankerring angrenzenden Kappenmantelrand aus betrachtet zumindest in einem sich über einen zweiten Umfangswinkel W2 erstreckenden Steigungsabschnitt mit einem gegenüber einer senkrecht zur Verschlussachse stehenden Ebene zu messenden Steigungswinkel y größer Null in axialer Richtung ansteigt, wobei das Basiselement mindestens eine Führungsausnehmung aufweist, wobei zwei axial beabstandete und jeweils radial von der Verschlussasche weg gerichtet vorstehende Zähne die Führungsausnehmung definieren.

In der ersten und zweitem Alternative ist die Verschlussvorrichtung weiterhin erfindungsgemäß derart ausgebildet, dass die mindestens eine Führungsrippe und die mindestens eine Führungsausnehmung wahlweise durch eine Schließdrehbewegung in Eingriff miteinander oder durch eine Öffnungsdrehbewegung außer Eingriff bringbar sind, um die Verschlussvorrichtung wahlweise in den verschlossenen Zustand oder in den geöffneten Zustand zu bringen, wobei die Verschlussvorrichtung derart ausgebildet ist, dass der Eingriff von Führungsrippe und Führungsausnehmung innerhalb des Steigungsabschnittes bei einer Öffnungsdrehbewegung oder einer Schließdrehbewegung eine axiale Relativbewegung zwischen Kappenmantel und Ankerring bewirkt.

Die zwei Alternativen haben den Vorteil, dass durch die Drehbewegung eine axiale Zustellung der Verschlusskappe gegenüber dem Ankerring bewirkt wird. Somit können derartige Bajonettverschlüsse auch zum Einsatz kommen, wenn eine solche axiale Zustellung benötigt wird, um eine Originalitätssicherungseinrichtung zu aktivieren wie z.B. einen zerreißbaren Steg zu zerreißen. So können bei den bekannten Bajonettverschlüsse reißbare Stege zwischen Verschlusskappe und Ankerring beispielweise nur durch eine axiale Zugkraft des Nutzers zerrissen werde, wenn die Führungsmittel des Bajonettverschlusses außer Eingriff gebracht worden sind. Insbesondere bei aseptischen Verschlüssen, die eine Schneideinrichtung zum Erzeugen einer Behälteröffnung aufweisen, ist es aber wünschenswert, dass solche Stege bereits zerreißen bevor die Verschlusskappe abgehoben werden kann.

Unter einem Führungskanal ist im Sinne der vorliegenden Erfindung ein Kanal oder Kanalabschnitt zu verstehen, in dem sich der zur Führung der Öffnung- und Schließbewegung einsetzbare korrespondierende Führungszahn bei der Anwendung normaler alltäglicher menschlicher Kräfte führen lässt und der entlang seiner vollständigen Umfangserstreckung in axialer Richtung durch sich im Wesentlichen gegenüberliegende Wandabschnitte begrenzt wird. Ein sich in Umfangsrichtung an einen solchen Führungskanal anschließender Kanal, der nicht für eine weitergehende Führung des Führungszahns geeignet ist oder axial nur einseitig begrenzt ist, ist kein Bestandteil des Führungskanals.

Unter einem Basiselement ist jedes als Gegenstück zur Verschlusskappe ausgebildetes Element zu verstehen. Ein Basiselement kann beispielsweise ein Flaschenhals einer Getränkeflasche oder eine Ausgießtülle für eine Kartonverpackung sein.

Sofern ein Merkmal der vorliegenden Erfindung sowohl die Führungsrippe als auch die Führungsausnehmung betreffen kann, wird der all diese Elemente umfassende Begriff "Führungsmittel" verwendet.

Sofern im Folgenenden von einer Ausführungsform der vorliegenden Erfindung die Rede ist, ohne dass eine oder mehrere der genannten zwei Alternativen explizit in diesem Zusammenhang genannt ist, so lässt sich diese Ausführungsform bei jeder einzelnen der genannten Ausführungsformen realisieren.

In einer Ausführungsform der vorliegenden Erfindung ist die Führungsrippe nicht helixförmig ausgebildet.

In einer Ausführungsform der der vorliegenden Erfindung weist die Führungsausnehmung eine zur axialen Steigung des Führungszahns korrespondierende axiale Steigung mit dem Steigungswinkel δ = y auf.

Eine derartige Ausbildung des der Führungsausnehmung ermöglicht einen einfach zu fixierenden Eingriff von Führungsausnehmung und Führungsrippe in dem verschlossenen Zustand der Verschlussvorrichtung.

In einer Ausführungsform der vorliegenden Erfindung weist die Führungsausnehmung eine von der axialen Steigung des Führungszahns abweichende Steigung *δ* ≠ *γ* oder keine axiale Steigung *δ* = 0 auf.

Eine derartige Ausbildung der Führungsausnehmung ermöglicht es, Verschlussvorrichtungen mit sehr geringen axialen Höhen herzustellen.

In einer Ausführungsform der vorliegenden Erfindung weist die Führungsrippe einen nichtsteigenden Rippenabschnitt ohne axiale Steigung und eine Führungsausnehmung mit einer Steigung *δ* größer Null auf. Diese Dimensionierung erlaubt es, das Basiselement und die Verschlusskappe trotz Ankerringes mit einer geringen axialen Höhe und mit einem geringen Materialaufwand herzustellen.

Unter der Erstreckungsrichtung eines Führungskanals, einer Führungsrippe, eines Führungszahns oder einer Führungsausnehmung ist im Sinne der vorliegenden Erfindung diejenige Raumrichtung zu verstehen, in die sich das jeweilige Führungsmittel im Wesentlichen erstreckt, sodass eine Führung der Verschlusskappe entlang dieser Erstreckungsrichtung im Zuge einer Öffnungs- oder Verschließbewegung ermöglicht wird.

In einer Ausführungsform der vorliegenden Erfindung sind die Führungsrippe und die Führungsausnehmung derart ausgebildet, dass, wenn die Führungsausnehmung den Steigungsabschnitt oder einen Teilbereich des Steigungsabschnittes umgreift, ein axiales Abheben der Verschlusskappe ohne eine weitere Drehbewegung der Verschlusskappe um die Verschlussachse verhindert ist.

Der Steigungsabschnitt dient in dieser Ausführungsform somit nicht nur zur axialen Führung der Verschlusskappe, sondern zugleich auch als Verschließmechanismus.

In einer Ausführungsform der vorliegenden Erfindung weist die Führungsausnehmung eine von der Ausgießöffnung aus im verschlossenen Zustand der Verschlussvorrichtung betrachtete nächstliegende erste Anschlagsfläche und eine von der Ausgießöffnung aus im verschlossenen Zustand der Verschlussvorrichtung betrachtete fernerliegende zweite Anschlagsfläche auf, wobei die Führungsrippe in dem verschlossenen Zustand der Verschlussvorrichtung bei zumindest einer relativen Umfangsposition von Führungsrippe und Führungsausnehmung über einen ersten Kontaktpunkt in Kontakt mit der ersten Anschlagsfläche steht und über einen zweiten Kontaktpunkt in Kontakt mit der zweiten Anschlagsfläche steht.

In einer Ausführungsform der vorliegenden Erfindung steht die Führungsrippe in dem verschlossenen Zustand der Verschlussvorrichtung bei im Wesentlichen jeder relativen Umfangsposition von Führrippe und Führungsausnehmung über einen ersten Kontaktpunkt in Kontakt mit der ersten Anschlagsfläche und über einen zweiten Kontaktpunkt in Kontakt mit der zweiten Anschlagsfläche.

In einer Ausführungsform der vorliegenden Erfindung weist die Führungsausnehmung eine von der Ausgießöffnung aus im verschlossenen Zustand der Verschlussvorrichtung betrachtete nächstliegende erste Anschlagsfläche und eine von der Ausgießöffnung aus im verschlossenen Zustand der Verschlussvorrichtung betrachtete fernerliegende zweite Anschlagsfläche aufweist, wobei die Führungsrippe in dem verschlossenen Zustand der Verschlussvorrichtung bei zumindest einer relativen Umfangsposition von Führungsrippe und Führungsausnehmung über einen ersten Kontaktpunkt in Kontakt mit der ersten Anschlagsfläche steht und durch ein ausschließlich axiales Verschieben der Verschlusskappe um eine Distanz s größer Null außer Kontakt mit der ersten Anschlagsfläche und über einen zweiten Kontaktpunk in Kontakt mit der zweiten Anschlagsfläche bringbar ist.

In einer Ausführungsform der vorliegenden Erfindung ist die Distanz s an jeder relativen Umfangsposition von Führungsrippe und Führungsausnehmung größer Null.

Die Distanz s stellt das axiale Spiel dar, das zwischen dem Führungsmittel der Verschlusskappe und dem Führungsmittel des Basiselements besteht. Ein geringes Spiel ist vorteilhaft, da dies dem Nutzer ein leichtgängigeres Öffnen und Verschließen der Verschlussvorrichtung ermöglicht.

In einer Ausführungsform der vorliegenden Erfindung beträgt die Distanz s maximal 0,8 mm.

In einer Ausführungsform der vorliegenden Erfindung beträgt die Distanz s maximal 0,5 mm.

In einer Ausführungsform der vorliegenden Erfindung beträgt die Distanz s maximal 0,3 mm.

Diese Maximalwerte haben sich in zahlreichen Testungen als besonders vorteilhaft erwiesen, da sie zum einen eine dichtende Verschlussvorrichtung ermöglichen und zum anderen ausreichend Spiel ermöglichen, um einen leichtgängige Öffnungs- und Verschließbewegung zu realisieren.

In einer Ausführungsform der vorliegenden Erfindung erstreckt bzw. erstrecken sich die Führungsausnehmung oder im Falle mehrerer Führungsausnehmungen alle Führungsausnehmungen zusammengenommen über einen Umfangswinkel von maximal 45 Grad.

In einer Ausführungsform der vorliegenden Erfindung erstreckt bzw. erstrecken sich die Führungsausnehmung oder im Falle mehrerer Führungsausnehmungen alle Führungsausnehmungen zusammengenommen über einen Umfangswinkel von maximal 30 Grad.

In einer Ausführungsform der vorliegenden Erfindung erstreckt bzw. erstrecken sich die Führungsausnehmung oder im Falle mehrerer Führungsausnehmungen alle Führungsausnehmungen zusammengenommen über einen Umfangswinkel von maximal 15 Grad.

Es hat sich gezeigt, dass die durch die genannten Maximalwerte definierten Wertebereiche einen vorteilhaften Kompromiss darstellen zwischen der Festigkeit des Eingriffs der Führungsmittel und der Flexibilität hinsichtlich der Ausbildung der Bewegungsbahn der Führungsmittel bei einer Öffnungs- oder Verschließbewegung.

In einer Ausführungsform der vorliegenden Erfindung erstreckt bzw. erstrecken sich die Führungsausnehmung oder im Falle mehrerer Führungsausnehmungen alle Führungsausnehmungen zusammengenommen über einen Umfangswinkel von mindestens 3 Grad.

In einer Ausführungsform der vorliegenden Erfindung erstreckt sich die Führungsausnehmung oder die Gesamtheit der Führungsausnehmungen über einen Umfangswinkel von 5 bis 10 Grad.

Dieser Bereich für die Umfangserstreckung hat sich als besonders vorteilhaft herausgestellt, da hierdurch Bewegungsbahnen der Führungsmittel realisiert werden können, die eine Ausbildung der Verschlusskappe mit einer äußerst kurzen axialen Höhe ermöglichen.

In einer Ausführungsform der vorliegenden Erfindung weist die Führungsrippe im Steigungsabschnitt eine senkrecht zur Erstreckungsrichtung des Führungszahns zu messende Rippenbreite d' auf, wobei der die Führungsrippe im geschlossenen Zustand der Verschlussvorrichtung in axialer Richtung begrenzende Teil der Führungsausnehmung eine in Umfangsrichtung zu messende maximale Umfangs-Erstreckung a' und eine axial zu messende minimale Erstreckung Axial-Erstreckung b' aufweist, wobei die Umfangs-Erstreckung a' und die Axial-Erstreckung b' derart ausgebildet sind, dass folgende Ungleichung erfüllt ist: $b ′ - a ′ tan γ \geq d ′ cos γ .$

Derartig ausgebildete Führungsmittel haben sich hinsichtlich der Gleitreibungseigenschaften innerhalb des Steigungsabschnittes als besonders vorteilhaft herausgestellt.

In einer Ausführungsform der vorliegenden Erfindung sind die Umfangs-Erstreckung a' und die Axial-Erstreckung b' derart ausgebildet, dass folgende Gleichung im Wesentlichen erfüllt ist: $b ′ - a ′ tan γ \geq d ′ cos γ .$

In einer Ausführungsform der vorliegenden Erfindung weist die Verschlussvorrichtung eine einzige Führungsausnehmung auf.

Diese Ausführungsformen gehen mit einem besonders einfachen und kostengünstigen Herstellungsprozess einher.

In einer Ausführungsform der vorliegenden Erfindung sind die Führungsrippe und die Führungsausnehmung derart ausgebildet und angeordnet sind, dass sie im geschlossenen Zustand der Verschlussvorrichtung über eine radial zur Verschlussachse zu messende Distanz von mindestens 0,6 mm überlappen.

In einer Ausführungsform der vorliegenden Erfindung sind die Führungsrippe und die Führungsausnehmung derart ausgebildet und angeordnet sind, dass sie im geschlossenen Zustand der Verschlussvorrichtung über eine radial zur Verschlussachse zu messende Distanz von mindestens 0,75 mm überlappen.

In einer Ausführungsform der vorliegenden Erfindung sind die Führungsrippe und die Führungsausnehmung derart ausgebildet und angeordnet sind, dass sie im geschlossenen Zustand der Verschlussvorrichtung über eine radial zur Verschlussachse zu messende Distanz von mindestens 0,8 mm überlappen.

In einer Ausführungsform der vorliegenden Erfindung ist eine senkrecht zur Erstreckungsrichtung der Führungsrippe zu messende Rippenbreite d' über die gesamte umfängliche Erstreckung der Führungsrippe konstant.

In einer Ausführungsform der vorliegenden Erfindung variiert eine senkrecht zur Erstreckungsrichtung der Führungsrippe zu messende Rippenbreite d' entlang der umfänglichen Erstreckung der Führungsrippe. Unter anderem ermöglicht dies, die Führungsausnehmung mit einer Steigung größer Null auszubilden und gleichzeitig Führungsrippenabschnitte ohne Steigung oder mit geringer Steigung auszubilden, deren Rippenbreite geringer sein muss als die Breite der Ausnehmung senkrecht zur Erstreckungsrichtung.

In einer Ausführungsform der vorliegenden Erfindung nimmt eine senkrecht zur Erstreckungsrichtung der Führungsrippe zu messende Rippenbreite d' im verschlossenen Zustand der Verschlussvorrichtung in Richtung der Eingangsöffnung hin zu. Dies ermöglicht ein Verklemmen der Führungsrippe in der Führungsausnehmung in dem verschlossenen Zustand der Verschlussvorrichtung.

In einer Ausführungsform der vorliegenden Erfindung ist der erste Umfangswinkel W1 kleiner als 400 Grad.

In einer Ausführungsform der vorliegenden Erfindung ist der erste Umfangswinkel W1 kleiner als 380 Grad.

In einer Ausführungsform der vorliegenden Erfindung ist der erste Umfangswinkel W1 kleiner als 360 Grad.

In einer Ausführungsform der vorliegenden Erfindung ist der erste Umfangswinkel W1 kleiner als oder gleich 355 Grad.

In einer Ausführungsform der vorliegenden Erfindung ist der erste Umfangswinkel W1 kleiner als oder gleich 270 Grad.

In einer Ausführungsform der vorliegenden Erfindung ist der erste Umfangswinkel W1 kleiner als oder gleich 180 Grad.

In einer Ausführungsform der vorliegenden Erfindung ist der erste Umfangswinkel W1 größer oder gleich 100 Grad.

In einer Ausführungsform der vorliegenden Erfindung ist der erste Umfangswinkel W1 größer oder gleich 180 Grad.

In einer Ausführungsform der vorliegenden Erfindung ist der erste Umfangswinkel W1 größer oder gleich 300 Grad.

In einer Ausführungsform der vorliegenden Erfindung beträgt der zweite Umfangswinkel W2 mindestens 10 Grad.

In einer Ausführungsform der vorliegenden Erfindung beträgt der zweite Umfangswinkel W2 mindestens 30 Grad.

In einer Ausführungsform der vorliegenden Erfindung beträgt der zweite Umfangswinkel W2 mindestens 180 Grad.

In einer Ausführungsform der vorliegenden Erfindung beträgt der zweite Umfangswinkel W2 zwischen 10 und 40 Grad.

In einer Ausführungsform der vorliegenden Erfindung beträgt der zweite Umfangswinkel zwischen 180 und 360 Grad.

In einer Ausführungsform der vorliegenden Erfindung beträgt der Steigungswinkel y zwischen 1 und 10 Grad.

In einer Ausführungsform der vorliegenden Erfindung beträgt der Steigungswinkel y zwischen 20 und 60 Grad.

In einer Ausführungsform der vorliegenden Erfindung beträgt der Steigungswinkel y zwischen 30 und 45 Grad.

In einer Ausführungsform der vorliegenden Erfindung variiert der Steigungswinkel innerhalb des Steigungsabschnittes in einem Wertebereich von 1 Grad und 45 Grad.

In einer Ausführungsform der vorliegenden Erfindung variiert der Steigungswinkel innerhalb des Steigungsabschnittes in einem Wertebereich von 1 Grad und 30 Grad.

In einer Ausführungsform der vorliegenden Erfindung variiert der Steigungswinkel innerhalb des Steigungsabschnittes in einem Wertebereich von 1 Grad und 20 Grad.

In einer Ausführungsform der vorliegenden Erfindung erstreckt sich der Steigungsabschnitt derart, dass der erste Umfangswinkel W1 gleich dem zweiten Umfangswinkel W2 ist.

In einer Ausführungsform der vorliegenden Erfindung ist der zumindest ein Steigungsabschnitt oder sind mehrere Steigungsabschnitte derart ausgebildet, dass die Führungsrippe mindestens um die Summe aus einer senkrecht zur Erstreckungsrichtung der Führungsausnehmung zu messende Rippenbreite und einer senkrecht zur Erstreckungsrichtung der Führungsausnehmung zu messenden Zahnbreite der die Führungsausnehmung bildenden Zähne, falls die Zähne die gleiche Zahnbreite aufweisen, oder desjenigen Zahnes, dessen Zahnbreite größer ist, falls die Zähne unterschiedliche Zahnbreiten aufweisen, axial ansteigt.

In einer Ausführungsform der vorliegenden Erfindung ist der zumindest eine Steigungsabschnitt oder sind mehrere Steigungsabschnitte derart ausgebildet, dass die Führungsrippe im Wesentlichen insgesamt um den Betrag einer senkrecht zur Erstreckungsrichtung des Führungszahns zu messende Rippenbreite axial ansteigt.

In einer Ausführungsform der vorliegenden Erfindung steigt die Führungsrippe insgesamt in allen vorhandenen Steigungsabschnitten mindestens um 0,5 mm und höchstens um 2,5 mm axial an.

In einer Ausführungsform der vorliegenden Erfindung steigt die Führungsrippe insgesamt in allen vorhandenen Steigungsabschnitten mindestens um 0,8 mm und höchstens um 2,0 mm axial an.

In einer Ausführungsform der vorliegenden Erfindung steigt die Führungsrippe über einen Umfangswinkel von im Wesentlichen 360 Grad um 1,8 mm bis 2,2 mm axial an.

In einer Ausführungsform der vorliegenden Erfindung ist der Steigungswinkel innerhalb des Steigungsabschnittes konstant.

In einer Ausführungsform der vorliegenden Erfindung variiert der Steigungswinkel innerhalb des Steigungsabschnittes.

In einer Ausführungsform der vorliegenden Erfindung umfasst der Steigungsabschnitt einen Vorlaufabschnitt mit einem konstanten Steigungswinkel y1 und einen sich in der Öffnungsdrehrichtung daran schließenden Öffnungsabschnitt mit einem konstanten Steigungswinkel y2 ungleich y1, wobei der Steigungswinkel y2 größer als der Steigungswinkel y1 ist.

In einer Ausführungsform der vorliegenden Erfindung umfasst der Steigungsabschnitt einen Vorlaufabschnitt mit einem konstanten Steigungswinkel y1 und einen sich in der Öffnungsdrehrichtung daran schließenden Öffnungsabschnitt mit einem konstanten Steigungswinkel y2 ungleich y1, wobei der Steigungswinkel y1 größer als der Steigungswinkel y2 ist.

In einer Ausführungsform der vorliegenden Erfindung sind mindestens zwei Steigungsabschnitte vorgesehen, die durch einen Führungsrippenabschnitt mit einem Steigungswinkel gleich Null voneinander getrennt sind.

In einer Ausführungsform der vorliegenden Erfindung weist die Führungsrippe an ihrem umfänglichen, der Eingangsöffnung nächstliegenden Ende einen ersten Steigungsabschnitt und vorzugsweise an dem umfänglichen, der Ausgangsöffnung nächstliegenden Ende einen zweiten Steigungsabschnitt aufweist.

In einer Ausführungsform der vorliegenden Erfindung sind die Führungsrippe und die Führungsausnehmung derart ausgebildet und zueinander angeordnet, dass bei einer erstmaligen Öffnungsdrehbewegung der Verschlusskappe um 40 Grad oder weniger zumindest an einer Umfangsposition des Verschlusskappe eine axiale Hubbewegung der Verschlusskappe gegenüber dem Ankerring von mindestens 0,5 mm, vorzugsweise mindestens 0,75 mm und besonders bevorzugt mindestens 1 mm erfolgt ist.

In einer Ausführungsform der vorliegenden Erfindung ist an der zumindest einen Drehwinkelposition ein reißbarer Steg zwischen Ankerring und Verschlusskappe oder zwischen Ankerring und einem Garantiering angeordnet.

In einer Ausführungsform der ersten Alternative der vorliegenden Erfindung weist das Basiselement ein Anschlagselement auf, wobei das Anschlagselement derart ausgebildet und angeordnet ist, dass es nur dann in Kontakt mit einem die Führungsausnehmung der ersten Alternative bildenden Zähnen in Kontakt tritt, wenn die Verschlusskappe gegenüber dem Ankerring derart axial abhebbar bzw. verschwenkbar ist, ohne dass dabei eine weitere Drehbewegung der Verschlusskappe um die Verschlussachse zum Freigeben der Ausgießöffnung notwendig ist.

In einer Ausführungsform der zweiten Alternative der vorliegenden Erfindung weist der Kappenmantel ein Anschlagselement auf, wobei das Anschlagselement derart ausgebildet und angeordnet ist, dass es nur dann in Kontakt mit einem die Führungsausnehmung der zweiten Alternative bildenden Zähnen in Kontakt tritt, wenn die Verschlusskappe gegenüber dem Ankerring axial abhebbar bzw. verschwenkbar ist, ohne dass dabei eine weitere Drehbewegung der Verschlusskappe um die Verschlusskappe zum Freigeben der Ausgießöffnung notwendig ist.

In einer Ausführungsform der vorliegenden Erfindung umfasst die Verschlussvorrichtung zusätzlich zum Ankerring einen Garantiering, wobei der Garantiering über leicht reißbare Stege mit dem Ankerring verbunden ist, wobei die Verschlussvorrichtung derart ausgebildet ist, dass die leicht reißbaren Stege bei einem erstmaligen Öffnen der Verschlussvorrichtung zerreißen, sodass sich der Garantiering vom Ankerring vollständig löst.

In einer Ausführungsform der vorliegenden Erfindung umfasst die Verschlussvorrichtung eine zumindest abschnittsweise innerhalb des Ausgießkanals angeordnete Schneideinrichtung mit einem Schneidelement, wobei die Verschlusskappe eine Mitnehmereinrichtung umfasst, wobei die Mitnehmereinrichtung und die Schneideinrichtung derart ausgebildet und angeordnet sind, dass ein erstmaliges Drehen der Verschlusskappe in eine Öffnungsdrehrichtung eine Bewegung des Schneidelements von einer Ausgangsposition des Schneidelements ausgehend in eine von der Ausgießöffnung zu der Eingangsöffnung zeigende Richtung bewirkt, sodass das Schneidelement zumindest abschnittsweise durch die Eingangsöffnung bewegbar ist.

In einer Ausführungsform der vorliegenden Erfindung weist die Verschlussvorrichtung eine Originalitätssicherungseinrichtung auf, wobei die Originalitätssicherungseinrichtung in einem ersten Zustand eine erste sicht- oder tastbare Anzeige bereitstellt und in einem zweiten Zustand eine zweite, von der ersten Anzeige zu unterscheidende sicht- oder tastbare Anzeige bereitstellt, wobei die Verschlussvorrichtung derart ausgebildet ist, dass bei einer erstmaligen Öffnungsdrehbewegung die Originalitätssicherungseinrichtung bei einem Drehwinkel D1 von dem ersten Zustand in den zweiten Zustand wechselt, wobei der Drehwinkel D1 ausgehend von einem Drehwinkel-Nullpunkt D0 gemessen ist.

In einer Ausführungsform der vorliegenden Erfindung bewegt sich nach dem Wechsel der Originalitätssicherungseinrichtung von dem ersten Zustand in den zweiten Zustand bei einem Drehwinkel D2 das Schneidelement erstmalig durch die Eingangsöffnung aus dem Ausgießkanal heraus, sodass der Drehwinkel D2 größer als der Drehwinkel D1 ist, wobei beide Drehwinkel D1 und D2 ausgehend von demselben Drehwinkel-Nullpunkt D0 gemessen sind.

In einer Ausführungsform der vorliegenden Erfindung ist der Drehwinkel D2 um mindestens 10 Grad größer ist als der Drehwinkel D1.

In einer Ausführungsform der vorliegenden Erfindung ist der Drehwinkel D2 um mindestens 20 Grad größer ist als der Drehwinkel D1.

In einer Ausführungsform der vorliegenden Erfindung ist der Drehwinkel D2 um höchsten 60 Grad größer als der Drehwinkel D1.

In einer Ausführungsform der vorliegenden Erfindung umfasst die Originalitätssicherungseinrichtung einen über zumindest einen leicht reißbaren Steg mit dem Ankerring verbundenen zusätzlichen Garantiering, wobei der zumindest eine leicht reißbaren Steg zwischen Ankerring und Garantiering in dem ersten Zustand der Originalitätssicherungseinrichtung unversehrt ist und in dem zweiten Zustand der Originalitätssicherungseinrichtung zerrissen ist.

In einer Ausführungsform der vorliegenden Erfindung umfasst die Originalitätssicherung zumindest einen leicht reißbaren Steg zwischen dem Ankerring und dem Kappenmantel der Verschlusskappe, wobei der zumindest eine leicht reißbare Steg zwischen Ankerring und Kappenmantel in dem ersten Zustand der Originalitätssicherungseinrichtung unversehrt sind und in dem zweiten Zustand der Originalitätssicherungseinrichtung zerrissen ist.

In einer Ausführungsform der vorliegenden Erfindung ist der zumindest eine Steigungsabschnitt derart ausgebildet und zumindest abschnittsweise in einem Drehwinkelbereich zwischen D0 und D1 angeordnet, dass bei einer erstmaligen Öffnungsdrehbewegung mit Erreichen des Drehwinkel D1 durch die axiale Führung der Verschlusskappe entlang des Steigungsabschnitts der zumindest eine reißbare Steg zwischen Ankerring und Kappenmantel zerreißt.

In einer Ausführungsform der vorliegenden Erfindung ist die Verschlussvorrichtung derart ausgebildet, dass bei einer Öffnungsdrehbewegung zuerst der mindestens eine reißbare Steg zwischen Ankerring und Garantiering und danach ein reißbarer Steg zwischen Ankerring und Verschlusskappe zerreißt.

In einer Ausführungsform der vorliegenden Erfindung weist die Verschlusskappe einen ringförmigen und im verschlossenen Zustand der Verschlussvorrichtung in die Ausgießöffnung hineinragenden Dichtungsring auf, der sich an eine Innenfläche des Ausgießkanals anlegt, wobei der Dichtungsring einen umlaufenden, radial von der Verschlussachse vorstehenden Dichtungsvorsprung aufweist, wobei im verschlossenen Zustand der Verschlussvorrichtung sich die relative axiale Position des Dichtungsvorsprung gegenüber dem Ausgießkanal an einer ersten Umfangsposition von der relativen axialen Position des Dichtungsvorsprung gegenüber dem Ausgießkanal an einer zweiten Umfangsposition unterscheidet.

In einer Ausführungsform der vorliegenden Erfindung ist der Dichtungsvorsprung bei einer Umfangsposition der Führungsausnehmung weiter entfernt von dem Kappendeckel entfernt angeordnet als bei einer Umfangsposition des Verbindungselements.

In einer Ausführungsform der vorliegenden Erfindung variiert die axiale Erstreckung des Dichtungsringes in Umfangsrichtung. Dies ermöglicht eine besonders einfache Realisierung eines Dichtungsvorsprungs mit variierender axialer Position.

In einer Ausführungsform der vorliegenden Erfindung ist der Dichtungsvorsprung an dem vom Kappendeckel abgewandten axialen Ende des Dichtungsrings angeordnet ist.

In einer Ausführungsform der vorliegenden Erfindung weist die Verschlusskappe ein erstes Führungsmittel wie beispielweise einen Führungskanal, eine Führungsrippe, einen Führungszahn oder eine Führungsausnehmung auf, wobei das Basiselement ein zweites Führungsmittel aufweist, wobei das erste Führungsmittel und das zweite Führungsmittel in Eingriff miteinander und außer Eingriff bringbar sind um die Verschlussvorrichtung wahlweise zu verschließen oder zu öffnen, wobei das erste und das zweite Führungsmittel derart ausgebildet sind, dass für ein Außer-Eingriff-Bringen der Führungsmittel eine relativ zum Basiselement erfolgende Drehbewegung der Verschlusskappe in Umfangsrichtung zwingend notwendig ist und für ein In-Eingriff-Bringen der Führungsmittel eine relativ zum Basiselement erfolgende Drehbewegung der Verschlusskappe nicht notwendig ist.

In einer Ausführungsform der vorliegenden Erfindung weist die Verschlussvorrichtung eine Wiederverschließeinrichtung auf, wobei die Wiederverschließeinrichtung derart ausgebildet und angeordnet ist, dass für ein Außer-Eingriff-Bringen von Führungsausnehmung und Führungsrippe aus dem verschlossenen Zustand heraus eine relativ zum Basiselement erfolgende Drehbewegung der Verschlusskappe in Umfangsrichtung zwingend notwendig ist und zumindest für einen Teil der möglichen relativen Positionen von Verschlusskappe und Basiselement zueinander für ein In-Eingriff-Bringen von Führungsausnehmung und Führungsrippe eine axiale Relativbewegung von Basiselement und Verschlusskappe ohne Bewegungsanteile in Umfangsrichtung ausreichend ist.

In einer Ausführungsform der ersten Alternative der vorliegenden Erfindung umfasst die Wiederverschließeinrichtung den die Führungsausnehmung definierenden und der Eingangsöffnung im verschlossenen Zustand der Verschlussvorrichtung nächstliegenden Zahn, wobei der Zahn eine von der Eingangsöffnung aus betrachtete radial ansteigende Einführschräge aufweist, wobei die Einführschräge derart ausgebildet ist, dass ausgehend von dem geöffneten Zustand der Verschlussvorrichtung der Zahn über die Einführschräge in Richtung der Eingangsöffnung bewegbar ist, um in Eingriff mit der Führungsrippe zu gelangen.

In einer Ausführungsform der zweiten Alternative der vorliegenden Erfindung umfasst die Wiederverschließeinrichtung den die Führungsausnehmung definierenden und der Ausgießöffnung im verschlossenen Zustand der Verschlussvorrichtung nächstliegenden Zahn, wobei dieser Zahn eine von der Ausgießöffnung aus betrachtete radial ansteigende Einführschräge aufweist, wobei die Einführschräge derart ausgebildet ist, dass die Führungsrippe über die Einführschräge in Richtung der Eingangsöffnung bewegbar ist, um einen Eingriff von Führungsrippe und Führungsausnehmung zu bewirken.

Dies ermöglicht es, die Verschlussvorrichtung derart zu gestalten, dass diese bei jeder relativen Position von Verschlusskappe und Basiselement durch ein einfaches axiales Herunterdrücken der Verschlusskappe verschließbar ist. Eine Drehbewegung ist daher zum Verschließen der Verschlussvorrichtung bei dieser Ausführungsform nicht zwingend notwendig.

In einer Ausführungsform der vorliegenden Erfindung ist im oder unmittelbar an den Steigungsabschnitt ein Rastelement angeordnet, wobei das Rastelement in der ersten und zweiten Alternative bei einer Öffnungsdrehbewegung oder bei einer Verschließdrehbewegung in Eingriff mit dem Führungszahn gelang und dadurch die weitere Öffnungsdrehbewegung erschwert, aber nicht verhindert.

In einer Ausführungsform der vorliegenden Erfindung ist die Verschlusskappe vor einem erstmaligen Öffnen der Verschlussvorrichtung ausschließlich über das Verbindungselement mit dem Ankerring verbunden.

In einer Ausführungsform der vorliegenden Erfindung ist das Verbindungselement ein Scharnierelement, sodass die Verschlusskappe nach dem erstmaligen Öffnen der Verschlussvorrichtung um eine im Wesentlichen senkrecht zur Verschlussachse ausgerichtete Schwenkachse gegenüber dem Ankerring schwenkbar ist.

Weitere Merkmale und Vorteile der vorliegenden Erfindung werden anhand der folgenden Figuren beschrieben. Alle Merkmale der Erfindung sind in den Figuren nicht dargestellt. Es werden auch Merkmale dargestellt, die nicht zur Erfindung gehören. Ziel dieser Figuren ist es, das Verständnis der Erfindung zu erleichtern. Es zeigen:
- Fig. 1:: eine Verschlussvorrichtung im verschlossenen Zustand in einer perspektivischen Ansicht,
- Fig. 2:: die Verschlussvorrichtung aus Fig. 1 in einem halbgeöffneten Zustand in einer Seitenansicht,
- Fig. 3:: die Verschlussvorrichtung aus Fig. 1 im geöffneten Zustand in einer perspektivischen Ansicht,
- Fig. 4:: eine Schnittansicht der Verschlussvorrichtung aus Fig. 1 im verschlossenen Zustand vor einem erstmaligen Öffnen,
- Fig. 5:: eine Schnittansicht der Verschlussvorrichtung aus Fig. 1 im verschlossenen Zustand nach einem erstmaligen Öffnen,
- Fig. 6:: eine perspektivische Ansicht des Basiselements der Verschlussvorrichtung aus Fig. 1,
- Fig. 7:: eine perspektivische Ansicht der Verschlusskappe der Verschlussvorrichtung aus Fig. 1,
- Fig. 8:: eine angeschnittene Seitenansicht der Verschlusskappe der Verschlussvorrichtung aus Fig. 1,
- Fig. 9:: eine weitere Verschlussvorrichtung im verschlossenen Zustand in einer perspektivischen Ansicht,
- Fig. 10:: die Verschlussvorrichtung aus Fig. 9 in einem halbgeöffneten Zustand in einer Seitenansicht,
- Fig. 11:: die Verschlussvorrichtung aus Fig. 9 im geöffneten Zustand in einer perspektivischen Ansicht,
- Fig. 12:: eine Schnittansicht der Verschlussvorrichtung aus Fig. 9 im verschlossenen Zustand vor einem erstmaligen Öffnen,
- Fig. 13:: eine Schnittansicht der Verschlussvorrichtung aus Fig. 9 im verschlossenen Zustand nach einem erstmaligen Öffnen,
- Fig. 14:: eine perspektivische Ansicht des Basiselements der Verschlussvorrichtung aus Fig. 9,
- Fig. 15:: eine perspektivische Ansicht der Verschlusskappe der Verschlussvorrichtung aus Fig. 9,
- Fig. 16:: eine angeschnittene Seitenansicht der Verschlusskappe der Verschlussvorrichtung aus Fig. 9,
- Fig. 17:: eine Schnittansicht der Verschlusskappe der Verschlussvorrichtung aus Fig. 9.

Eine erste Verschlussvorrichtung 1 der vorliegenden Offenbarung umfasst wie in Fig. 1 dargestellt eine Verschlusskappe 6 mit einem Kappendeckel 7 und einem Kappenmantel 8. Die Verschlusskappe 6 ist über ein Scharnierelement 10 mit einem Ankerring 9 verbunden. Der Ankerring 9 ist an seiner Unterkante wiederum über leicht reißbare Stege 23 mit einem Garantiering 24 verbunden. Bei der hier gezeigten Verschlussvorrichtung sind ebenfalls zwischen Ankerring und Verschlusskappe reißbare Stege 23 angeordnet. Sowohl die reißbaren Stege 23 als auch der Garantiering 24 sind Bestandteil einer Originalitätssicherungseinrichtung 22. In einer alternativen Ausführungsform sind zwischen Ankerring und Verschlusskappe keine reißbaren Stege 23 angeordnet (nicht gezeigt).

In Fig. 1 ist die gezeigte Verschlussvorrichtung 1 in einem verschlossenen Zustand vor einem erstmaligen Öffnen gezeigt. Die reißbaren Stege 23 sind daher noch intakt. Es handelt sich zudem bei dieser Ausführungsform um eine aseptische Verschlussvorrichtung 1 mit einer mehrere Schneidelemente 26 aufweisenden Schneideinrichtung 25. Die Schneidelemente 26 sind auf einem Schneidring angeordnet und durchstoßen in der Praxis bei einer erstmaligen Öffnung der Verschlussvorrichtung 1 eine unterhalb der Verschlussvorrichtung angeordnete Kartonverpackung. Im gezeigten initial verschlossenen Zustand sind die Schneidelement 16 noch nicht aus der Eingangsöffnung 4 heraus beweget worden.

Die Verschlusskappe 6 ist wie in Fig. 1 gezeigt im verschlossenen Zustand der Verschlussvorrichtung auf einem Basiselement 2 aufgesetzt. Das Basiselement 2 weist einen Befestigungsflansch 35 auf, über den es mit einer Kartonverpackung stoffschlüssige verbunden werden kann. Diese Verbindung kann beispielweise durch Ultraschallschweißen realisiert werden.

Wird die in Fig.1 gezeigte Verschlussvorrichtung 1 durch eine Drehbewegung initial geöffnet, so gelangt der Garantiering 24 mit am Basiselement 2 befindlichen Rastvorsprüngen 33 in Eingriff und wird somit an einer weiteren Rotationsbewegung zusammen mit dem Ankerring 9 und der Verschlusskappe 6 gehindert, sodass die durch diesen Eingriff entstehenden Scherkräfte zwischen Garantiering 24 und Ankerring 9 die reißbaren Stege 23 nach spätestens einer ersten Drehung der Verschlusskappe 6 um zehn Grad zerreißen.

Nach einem erstmaligen Drehen um einen Drehwinkel von ca. 280 Grad sind die Schneidelemente 26 bei der in den Fig. 1 bis 8 gezeigten Verschlussvorrichtung maximal aus der Eingangsöffnung 4 herausgefahren und die Verschlusskappe 6 ist durch die spezielle Ausbildung der Führungsmittel dieser Ausführungsform automatisch angehoben worden. Der sich daraus ergebene Zustand ist in Fig. 2 dargestellt.

Sobald sich die Verschlussvorrichtung 1 in dem in Fig. 2 gezeigten Zustand befindet, kann ein Nutzer die Verschlussklappe 6 in axiale Richtung verschwenken und dadurch die Ausgießöffnung 5 freigeben, sodass ein Füllgut eines mit der Verschlussvorrichtung 1 ausgestatteten Behälters über den Ausgießkanal 3 dem Behälter entnommen werden kann.

In. Fig. 3 sind die Führungsmittel der hier gezeigten Verschlussvorrichtung gut zu erkennen. Es handelt sich um eine Verschlussvorrichtung, bei der das Basiselement 2 einen Führungskanal 11 und die Verschlusskappe 6 einen Führungszahn 13 aufweist. Der Führungskanal 11 weist in diesem Fall einen Steigungsabschnitt 12 auf, der sich über den kompletten Führungskanal 13 erstreckt, sodass der erste Umfangswinkel W1 gleich dem zweiten Umfangswinkel W2 ist, und einen konstanten Steigungswinkel aufweist. Mit anderen Worten handelt sich hierbei um einen gleichförmig steigenden Führungskanal.

Die Schnittansichten der Fig. 4 und die Fig. 5 zeigen das Innere der Verschlussvorrichtung 1 im ungeöffneten Zustand (Fig. 4) und nach einem erstmaligen Öffnen der Verschlussvorrichtung 1 (Fig. 5). Die zwei vorhandenen Mitnehmerstege 27 gelangen bei der erstmaligen Öffnungsdrehbewegung jeweils in Eingriff mit einem Führungsnocken der Schneideinrichtung 25. Die Schneideinrichtung 25 weist einen Schneidring mit vier klingenartigen Schneidelementen 26 auf. Durch den Eingriff von Mitnehmersteg 27 und Führungsnocken wird der Schneidring bei einer über den Punkt des Eingriffs weitergehenden Drehbewegung des Mitnehmersteges 27 in eine kombinierte Translations- und Rotationsbewegung versetzt, sodass er sich rotierend aus der Eingangsöffnung 4 herausbewegt. Wenn die Verschlussvorrichtung 1 auf einer Kartonverpackung aufgesetzt ist, wird durch diese Bewegung des Schneidrings die Kartonverpackung oder ein besonders zu diesem Zweck ausgebildetes Siegel der Kartonverpackung im Bereich der Eingangsöffnung durchstoßen bzw. zerschnitten, sodass eine Öffnung zum Kartonverpackungsinhalt erzeugt wird.

Die Ausgießöffnung kann wie in den Fig. 4 und 5 gezeigt durch die Verschlusskappe 6 verschlossen werden. Dabei schmiegt sich im verschlossenen Zustand ein am Kappendeckel 7 angeordneter Dichtungsring 28 an die Innenfläche des Ausgießkanals 3, um die Ausgießöffnung 5 flüssigkeitsdicht zu verschließen. Der Dichtungsring 28 kann dabei mit einem radial vorspringenden Dichtungsvorsprung 29 ausgebildet sein, wobei die relative axiale Lage des Dichtungsvorsprungs 29 zum Kappendeckel 7 entlang der Umfangsrichtung variiert, um eine vorteilhafte Abdichtung zu erzeugen. Der Dichtungsring 28 der ersten Verschlussvorrichtung entspricht dem Dichtungsring 28 der zweiten Verschlussvorrichtung. Letztere ist im Detail in Fig. 17 gezeigt. Dort ist erkennbar, dass die axiale Erstreckung des Dichtungsrings 28 im Bereich des als Scharnier ausgebildeten Verbindungselementes 10 im Wesentlichen halb so groß ist wie die axiale Erstreckung des Dichtungsring 28 im Bereich des Führungszahns. Der Dichtungsvorsprung 29 ist am dem im verschlossenen Zustand der Eingangsöffnung nächstliegenden Ende des Dichtungsringes umlaufend, d.h. über einen vollständigen Umfangswinkel von 360 Grad, angeordnet, sodass auch die axiale Position des Dichtungsvorsprungs entsprechend der axialen Erstreckung des Dichtungsringes variiert.

In Fig. 6 ist das Basiselement 2 der ersten Verschlussvorrichtung in Alleinstellung gezeigt. Hierbei sind insbesondere die Rastvorsprünge 33 zu erkennen, die mit dem Garantiering 24 bei einer erstmaligen Öffnungsdrehbewegung in Eingriff gelangen, so dass schon nach den ersten zehn Grad Drehwinkel der bis dahin zusammen rotierenden Elemente Verschlusskappe 6, Ankerring 9 und Garantiering 24 die Stege 23 zwischen Ankerring und Garantiering zerreißen. Auch ist in dieser Darstellung gut zu erkennen, dass der Führungskanal 11 durch eine radial nach außen vorstehende Rippe gebildet wird, die mit konstanter Steigung umfangseitig verläuft und an ihrem der Eingangsöffnung 4 nächstliegenden Ende mit einem senkrecht zur Verschlussachse verlaufenden Halterring 34 zusammenläuft.

Der Halterring 34 dient zum Festhalten des Ankerrings 9 am Basiselement 2, so dass eine axiale Bewegung des Ankerrings 9 in Richtung der Ausgießöffnung begrenzt ist.

Der Führungskanal 11 erstreckt ich definitionsgemäß nur soweit wie sich auch der Führungszahn 13 der Verschlusskappe 6 innerhalb des durch die Rippe gebildeten Kanals führen lässt. Der von der Rippe und dem Halterring 34 im unteren Endabschnitt verengte Kanal ist daher kein Bestandteil des Führungskanals 11 soweit der Führungszahn 13 der Verschlusskappe 6 in diesem Kanal nicht mehr mit alltäglichen Krafteinsatz geführt werden kann.

Die Ausbildung des Führungszahns 13 ist in Fig. 7 und Fig. 8 dargestellt. Bei der hier dargestellten Ausführungsform weisen der Führungszahn 13 und der Führungskanal 11 die gleiche Steigung auf, sodass es für den Nutzer besonders leicht ist, den Führungszahn 13 innerhalb des Führungskanals 11 zu verschieben.

Bei der in den Fig. 1 bis 8 gezeigten Verschlussvorrichtung verfügt der Ankerring 9 über in axialer Richtung umklappbare und flächig ausgebildete Haltelaschen, die in umgeklappter Stellung in Eingriff mit dem Haltering 34 des Basiselements 2 bringbar sind, um den Ankerring 9 am Basiselement 2 zu halten. Alternativ können aber auch - wie bei der in den Fig. 9 bis 16 gezeigten zweiten Verschlussvorrichtung - radial zur Verschlussachse ausgerichtete Vorsprünge vorgehsehen sein.

In den Fig. 9 bis 16 ist eine zweite Verschlussvorrichtung der Erfindung dargestellt. Im Folgenden wird ausschließlich auf die Unterschiede zu der ersten Verschlussvorrichtung eingegangen. Sofern nicht anders beschrieben, ist die zweite Verschlussvorrichtung entsprechend der erste Verschlussvorrichtung ausgebildet.

Im Gegensatz zur ersten Verschlussvorrichtung weist die zweite Verschlussvorrichtung - wie in Fig. 9 erkennbar - keinen zusätzliches Garantierring 24 auf. Die Originalitätssicherung wird bei der zweiten Verschlussvorrichtung durch reißbare Stege 23 realisiert, die zwischen Ankerring 9 und Verschlusskappe 6 angeordnet sind.

Das Weglassen des Garantierings 23 wird durch die in Fig. 11 und 14 erkennbare unstetig ansteigende Ausbildung des Führungskanals 11 ermöglicht. Bei der zweiten Ausführungsform reißen die Stege 23 der Originalitätssicherungseinrichtung 22 bereist innerhalb der ersten 30 bis 40 Grad Drehwinkel, ohne dass durch einen Eingriff von Rastvorsprüngen Scherkräfte zwischen Verschlusskappe 6 und Ankerring 9 ausgenutzt werden müssen. Bei einem Drehwinkel von ca. 30 bis 40 Grad ist der Schneidring 26 noch nicht aus der Eingangsöffnung herausgefahren, sodass die Originalitätssicherungseinrichtung garantiert, dass bei nicht zerrissenen Stege 23 auch keine Kontaminierung des Verpackungsinhalts durch ein unbeabsichtigtes oder beabsichtigtes Einschneiden der Kartonverpackung stattgefunden hat.

Der Führungskanal 11 weist zwei Steigungsabschnitte 12 auf. Der von der Eingangsöffnung 4 aus betrachtete erste Steigungsabschnitt 12 bewirkt, dass sich der Führungszahn 13 und somit auch die Verschlusskappe 6 innerhalb der ersten 40 Grad Drehwinkel derart axial nach oben bewegt, dass die dadurch entstehenden axialen Kräfte ausreichend sind, um die reißbaren Stege 23 zwischen Verschlusskappe 6 und Ankerring 9 zu zerreißen. In einem sich an diesen Steigungsabschnitt in Öffnungsdrehrichtung anschließenden Kanalabschnitt 20 ohne Steigung wird der Führungszahn 13 ausschließlich in Umfangsrichtung geführt. Durch die dabei erfolgende Drehbewegung der Verschlusskappe 6 wird der Schneiddring durch die Eingangsöffnung 4 bewegt, sodass dieser spätestens mit Erreichen des Führungszahns 13 des der Ausgießöffnung 5 nächstliegenden Endes des Führungskanals 11 vollständig ausgefahren ist. An den Kanalabschnitt 20 ohne Steigung schließt sich in Öffnungsdrehrichtung ein weiterer Steigungsabschnitt 12 an, der bewirkt, dass sich die Verschlusskappe 6 axial weiter anhebt und dann - nach einem erfolgten Außer-Eingriff-Treten von Führungszahn 13 und Führungskanal 11 - leicht in axiale Richtung verschenkt werden kann, um die Ausgießöffnung 5 freizugeben.

Wie anhand der Fig. 11, 14 und 16 erkennbar ist, weist der Führungszahn 13 der zweiten Ausführungsform die gleiche Steigung wie die beiden Steigungsabschnitte 12 des Führungskanals 11 auf. Aus diesem Grund ist der Führungskanalschnitt 20 ohne Steigung verbreitert ausgebildet, sodass der im Verhältnis zu diesem Führungskanalabschnitt 20 schräg stehende Führungszahn durch den senkrecht zur Verschlussachse ausgebildeten Führungskanalabschnitt 20 führbar ist.

Die zweite Verschlussvorrichtung weist einen Wiederverschlussmechanismus auf, der durch die Einführschräge 32 realisiert wird. Der die oberer Begrenzung des Führungskanals definierende Wandabschnitt 17 ist zumindest teilweise mit einer sich axial erstreckenden und radial ansteigenden Einführschräge 32 ausgestattet. Diese Einführschräge 32 ermöglicht es, den Führungszahn 13 bei einer Vielzahl von relativen Lagen von Führungszahn 13 und Führungskanal 11 (äquivalent von Verschlusskappe 6 und Basiselement 2) über den oberen Wandschnitt 17 in den Führungskanal 11 zu drücken - und zwar mit üblichen alltäglichen Kräften eines Durchschnittsnutzers. Die in den Fig. 9 bis 16 gezeigte Verschlussvorrichtung 1 lässt sich folglich nur wie ein Drehverschluss öffnen, aber wie ein FlipTop-Verschluss wiederverschließen.

Fig. 14 zeigt auch ein Anschlagselement 30. Wenn ein Nutzer die Verschlusskappe 6 aus dem verschlossenen Zustand heraus in Öffnungsdrehrichtung dreht, gelangt der Führungszahn 13 dann in Kontakt mit dem Anschlagselement 30, wenn Führungszahn 13 und Führungskanal 11 außer Kontakt sind und somit ein axiales Verschwenken der Verschlusskappe 6 möglich ist.

Während die Erfindung im Detail in der vorangehenden Beschreibung beschrieben wurde, erfolgt diese Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: Verschlussvorrichtung
- 2: Basiselement
- 3: Ausgießkanal
- 4: Eingangsöffnung
- 5: Ausgießöffnung
- 6: Verschlusskappe
- 7: Kappendeckel
- 8: Kappenmantel
- 9: Ankerring
- 10: Verbindungselement
- 11: Führungskanal
- 12: Steigungsabschnitt
- 13: Führungszahn
- 17, 17': Wandabschnitt
- 20: Führungskanalabschnitt mit Steigung gleich Null
- 22: Originalitätssicherungseinrichtung
- 23: reißbarer Steg
- 24: Garantiering
- 25: Schneideinrichtung
- 26: Schneidelement
- 27: Mitnahmeeinrichtung
- 28: Dichtungsring
- 29: Dichtungsvorsprung
- 30: Anschlagelement
- 31: Rastelement
- 32: Einführschräge
- 33: Rastvorsprung
- 34: Haltering
- 35: Befestigungsflansch
- 50: Verschlussachse

## Patentansprüche

1. Verschlussvorrichtung (1) zum Öffnen eines Behälters,
wobei die Verschlussvorrichtung (1) ein Basiselement (2) umfasst,
wobei das Basiselement (2) einen sich entlang einer Verschlussachse (50) erstreckenden Ausgießkanal (3) mit einer Eingangsöffnung (4) und einer Ausgießöffnung (5) aufweist,
wobei die Verschlussvorrichtung (1) eine Verschlusskappe (6) umfasst,
wobei die Verschlusskappe (6) einen Kappendeckel (7) und einen sich umfangseitig an den Kappendeckel (7) anschließenden und axial erstreckenden Kappenmantel (8) aufweist,
wobei die Verschlusskappe (6) und das Basiselement (2) derart ausgebildet sind, dass die Verschlusskappe (6) die Ausgießöffnung (5) in einem verschlossenen Zustand der Verschlussvorrichtung (1) verschließt und in einem geöffneten Zustand der Verschlussvorrichtung (1) freigibt,
wobei die Verschlussvorrichtung (1) einen Ankerring (9) und ein Verbindungselement (10) umfasst,
wobei das Verbindungselement (10) den Ankerring (9) mit der Verschlusskappe (6) verbindet,
wobei der Ankerring (9) sowohl in dem verschlossenen Zustand als auch in dem offenen Zustand der Verschlussvorrichtung (1) derart in Eingriff mit dem Basiselement (2) ist, dass die Verschlusskappe (6) auch in dem offenen Zustand mit dem Verbindungselement (10) und dem Ankerring (9) an das Basiselement (2) angebunden ist,
**dadurch gekennzeichnet, dass** die Verschlussvorrichtung zum bajonettartigen Öffnen des Behälters vorgesehen ist, wobei in einer ersten Alternative
das Basiselement (2) mindestens eine sich über einen ersten Umfangswinkel W1 erstreckende Führungsrippe aufweist,
wobei die Führungsrippe von der Eingangsöffnung (4) aus betrachtet zumindest in einem sich über einen zweiten Umfangswinkel W2 erstreckenden Steigungsabschnitt (12) mit einem gegenüber einer senkrecht zur Verschlussachse (50) stehenden Ebene zu messenden Steigungswinkel y größer Null in axialer Richtung ansteigt,
wobei der Kappenmantel (8) der Verschlusskappe (6) mindestens eine Führungsausnehmung aufweist,
wobei zwei axial beabstandete und jeweils radial zur Verschlussasche hin vorstehende Zähne die Führungsausnehmung definieren,
wobei in einer zweiten Alternative
der Kappenmantel (8) der Verschlusskappe (6) mindestens eine sich über einen ersten Umfangswinkel W1 erstreckende Führungsrippe aufweist,
wobei die Führungsrippe von dem an den Ankerring (9) angrenzenden Kappenmantelrand aus betrachtet zumindest in einem sich über einen zweiten Umfangswinkel W2 erstreckenden Steigungsabschnitt (12) mit einem gegenüber einer senkrecht zur Verschlussachse (50) stehenden Ebene zu messenden Steigungswinkel y größer Null in axialer Richtung ansteigt,
wobei das Basiselement (2) mindestens eine Führungsausnehmung aufweist, wobei zwei axial beabstandete und jeweils radial von der Verschlussasche weggerichtet vorstehende Zähne die Führungsausnehmung definieren,
wobei in der ersten und zweiten Alternative die Verschlussvorrichtung (1) derart ausgebildet ist, dass die mindestens eine Führungsrippe und die mindestens eine Führungsausnehmung wahlweise durch eine Schließbewegung in Eingriff miteinander oder durch eine Öffnungsdrehbewegung außer Eingriff bringbar sind, um die Verschlussvorrichtung (1) wahlweise in den verschlossenen Zustand oder in den geöffneten Zustand zu bringen,
wobei die Verschlussvorrichtung (1) derart ausgebildet ist, dass der Eingriff von Führungsrippe und Führungsausnehmung innerhalb des Steigungsabschnittes (12) bei einer Öffnungsdrehbewegung eine axiale Relativbewegung zwischen Kappenmantel (8) und Ankerring (9) bewirkt.

2. Verschlussvorrichtung (1) gemäß Anspruch 1,
wobei die Führungsausnehmung eine zur axialen Steigung des Führungszahns (13) korrespondierende axiale Steigung mit dem Steigungswinkel *δ* = y aufweist.

3. Verschlussvorrichtung (1) gemäß Anspruch 1,
wobei die Führungsausnehmung eine von der axialen Steigung des Führungszahns (13) abweichende axiale Steigung *δ* ≠ *γ* oder keine axiale Steigung *δ* = 0 aufweist.

4. Verschlussvorrichtung (1) gemäß einem der Ansprüche 1 bis 3,
wobei die Führungsrippe und die Führungsausnehmung derart ausgebildet sind, dass, wenn die Führungsausnehmung den Steigungsabschnitt (12) oder einen Teilbereich des Steigungsabschnittes (12) umgreift, ein axiales Abheben der Verschlusskappe (6) ohne eine weitere Drehbewegung der Verschlusskappe (6) um die Verschlussachse (50) verhindert ist.

5. Verschlussvorrichtung (1) gemäß einem der Ansprüche 1 bis 4,
wobei die Führungsausnehmung eine von der Ausgießöffnung (5) aus im verschlossenen Zustand der Verschlussvorrichtung (1) betrachtete nächstliegende erste Anschlagsfläche und eine von der Ausgießöffnung (5) aus im verschlossenen Zustand der Verschlussvorrichtung (1) betrachtete fernerliegende zweite Anschlagsfläche aufweist,
wobei die Führungsrippe in dem verschlossenen Zustand der Verschlussvorrichtung (1) bei zumindest einer Umfangsposition über einen ersten Kontaktpunkt in Kontakt mit der ersten Anschlagsfläche steht und durch ein ausschließlich axiales Verschieben der Verschlusskappe (6) um eine Distanz s größer Null außer Kontakt mit der ersten Anschlagsfläche und über einen zweiten Kontaktpunk in Kontakt mit der zweiten Anschlagsfläche bringbar ist.

6. Verschlussvorrichtung (1) gemäß Anspruch 5,
wobei die Distanz s maximal 0,8 mm,
vorzugsweise maximal 0,5 mm und
besonders bevorzugt maximal 0,3 mm beträgt.

7. Verschlussvorrichtung (1) gemäß einem der Ansprüche 1 bis 6,
wobei sich die Führungsausnehmung oder im Falle mehrerer Führungsausnehmungen alle Führungsausnehmungen zusammengenommen über einen Umfangswinkel von maximal 45 Grad, vorzugsweise maximal 30 Grad und besonders bevorzugt maximal 15 Grad erstreckt bzw. erstrecken.

8. Verschlussvorrichtung (1) gemäß einem der Ansprüche 1 bis 7,
wobei sich die Führungsausnehmung oder die Gesamtheit der Führungsausnehmungen über einen Umfangswinkel von 5 Grad bis 10 Grad erstreckt.

9. Verschlussvorrichtung (1) gemäß einem der Ansprüche 1 bis 8,
wobei die Führungsrippe im Steigungsabschnitt (12) eine senkrecht zur Erstreckungsrichtung des Führungszahns (13) zu messende Rippenbreite d' aufweist,
wobei der die Führungsrippe im geschlossenen Zustand der Verschlussvorrichtung (1) in axialer Richtung begrenzende Teil der Führungsausnehmung eine in Umfangsrichtung zu messende maximale Umfangs-Erstreckung a' und eine axial zu messende minimale Axial-Erstreckung b' aufweist,
wobei die Umfangs-Erstreckung a' und die Axial-Erstreckung b' derart ausgebildet sind, dass folgende Ungleichung erfüllt ist: $b ′ - a ′ tan γ \geq d ′ cos γ .$

10. Verschlussvorrichtung (1) gemäß einem der Ansprüche 1 bis 9
wobei die Führungsrippe und die Führungsausnehmung derart ausgebildet und angeordnet sind, dass sie im geschlossenen Zustand der Verschlussvorrichtung (1) über eine radial zur Verschlussachse (50) zu messende Distanz von mindestens 0,7 mm, vorzugsweise mindestens 0,8 mm überlappen.

11. Verschlussvorrichtung (1) gemäß einem der Ansprüche 1 bis 10,
wobei eine senkrecht zur Erstreckungsrichtung der Führungsrippe zu messende Rippenbreite d' über die gesamte umfängliche Erstreckung der Führungsrippe konstant bleibt.

12. Verschlussvorrichtung (1) gemäß einem der Ansprüche 1 bis 10,
wobei eine senkrecht zur Erstreckungsrichtung der Führungsrippe zu messende Rippenbreite d' entlang der umfängliche Erstreckung der Führungsrippe variiert, vorzugsweise im verschlossenen Zustand der Verschlussvorrichtung (1) in Richtung der Eingangsöffnung (4) hin zunimmt.

13. Verschlussvorrichtung (1) gemäß einem der Ansprüche 1 bis 12,
wobei der erste Umfangswinkel W1 kleiner als 400 Grad,
vorzugsweise kleiner als 360 Grad ist.

14. Verschlussvorrichtung (1) gemäß einem der Ansprüche 1 bis 13,
wobei der erste Umfangswinkel W1 größer als oder gleich 180 Grad,
vorzugsweise größer als oder gleich 300 Grad ist.

15. Verschlussvorrichtung (1) gemäß einem der Ansprüche 1 bis 14,
wobei der zweite Umfangswinkel W2 mindestens 10 Grad,
vorzugsweise mindestens 30 Grad beträgt.

16. Verschlussvorrichtung (1) gemäß einem der Ansprüche 1 bis 15,
wobei der zweite Umfangswinkel W2 zwischen 10 und 40 Grad beträgt.

17. Verschlussvorrichtung (1) gemäß einem der Ansprüche 1 bis 15,
wobei der zweite Umfangswinkel W2 zwischen 180 und 360 Grad beträgt.

18. Verschlussvorrichtung (1) gemäß einem der Ansprüche 1 bis 17, wobei der zumindest eine Steigungsabschnitt (12) derart ausgebildet ist, dass die Führungsrippe mindestens um die Summe aus einer senkrecht zur Erstreckungsrichtung der Führungsausnehmung zu messende Rippenbreite und einer senkrecht zur Erstreckungsrichtung der Führungsausnehmung zu messenden Zahnbreite der die Führungsausnehmung bildenden Zähne, falls die Zähne die gleiche Zahnbreite aufweisen, oder desjenigen Zahnes, dessen Zahnbreite größer ist, falls die Zähne unterschiedliche Zahnbreiten aufweisen, axial ansteigt.

19. Verschlussvorrichtung (1) gemäß einem der Ansprüche 1 bis 18, wobei die Führungsrippe im Steigungsabschnitt (12) mindestens um 0,5 mm und höchstens um 2,5 mm vorzugsweise mindestens um 0,8 mm und höchstens um 1,5 mm axial ansteigt.

20. Verschlussvorrichtung (1) gemäß einem der Ansprüche 1 bis 19, wobei der Steigungswinkel innerhalb des Steigungsabschnittes (12) konstant ist.

21. Verschlussvorrichtung (1) gemäß einem der Ansprüche 1 bis 19, wobei der Steigungswinkel innerhalb des Steigungsabschnittes (12) variiert,
wobei vorzugsweise der Steigungsabschnitt (12) einen Vorlaufabschnitt mit einem konstanten Steigungswinkel *γ*1 und einen sich in der Öffnungsdrehrichtung daran schließenden Öffnungsabschnitt mit einem konstanten Steigungswinkel *γ*2 ungleich *γ*1 umfasst und entweder der Steigungswinkel *γ*2 größer als der Steigungswinkel *γ*1 ist oder der Steigungswinkel *γ*1 größer als der Steigungswinkel *γ*2 ist.

22. Verschlussvorrichtung (1) gemäß einem der Ansprüche 1 bis 21, wobei mindestens zwei Steigungsabschnitte (12) vorgesehen sind, die durch einen Führungsrippenabschnitt mit einem Steigungswinkel gleich Null voneinander getrennt sind.

23. Verschlussvorrichtung (1) gemäß einem der Ansprüche 1 bis 22,
wobei die Führungsrippe an ihrem umfänglichen, der Eingangsöffnung (4) nächstliegenden Ende einen ersten Steigungsabschnitt (12) und vorzugsweise an dem umfänglichen, der Ausgangsöffnung nächstliegenden Ende einen zweiten Steigungsabschnitt (12) aufweist.

24. Verschlussvorrichtung (1) gemäß einem der Ansprüche 1 bis 23, wobei die Führungsrippe und die Führungsausnehmung derart ausgebildet und zueinander angeordnet sind, dass bei einer erstmaligen Öffnungsdrehbewegung der Verschlusskappe (6) um 40 Grad oder weniger zumindest an einer Drehwinkelposition des Verschlusskappe (6) eine axiale Hubbewegung der Verschlusskappe (6) gegenüber dem Ankerring (9) von mindestens 0,5 mm, vorzugsweise mindestens 0,75 mm und besonders bevorzugt mindestens 1 mm erfolgt ist.

25. Verschlussvorrichtung (1) gemäß dem vorhergehenden Anspruch, wobei an der zumindest einen Drehwinkelposition ein reißbarer Steg (23) zwischen Ankerring (9) und Verschlusskappe (6) oder zwischen Ankerring (9) und einem zusätzlichen Garantiering (24) angeordnet ist.

26. Verschlussvorrichtung (1) gemäß einem der Ansprüche 1 bis 25, wobei in der ersten Alternative das Basiselement (2) ein Anschlagselement aufweist, wobei das Anschlagselement derart ausgebildet und angeordnet ist, dass es nur dann in Kontakt mit einem die Führungsausnehmung der ersten Alternative bildenden Zähne in Kontakt tritt, wenn die Verschlusskappe (6) gegenüber dem Ankerring (9) derart axial abhebbar ist, ohne dass dabei eine weitere Drehbewegung der Verschlusskappe (6) um die Verschlussachse (50) zum Freigeben der Ausgießöffnung (5) notwendig ist,
wobei in der zweiten Alternative der vorliegenden Erfindung der Kappenmantel (8) ein Anschlagselement aufweist, wobei das Anschlagselement derart ausgebildet und angeordnet ist, dass es nur dann in Kontakt mit einem die Führungsausnehmung der zweiten Alternative bildenden Zähne in Kontakt tritt, wenn die Verschlusskappe (6) gegenüber dem Ankerring (9) axial abhebbar ist, ohne dass dabei eine weitere Drehbewegung der Verschlusskappe (6) um die Verschlusskappe (6) zum Freigeben der Ausgießöffnung (5) notwendig ist.

27. Verschlussvorrichtung (1) gemäß einem der voranstehenden Ansprüche, wobei die Verschlussvorrichtung (1) einen Garantiering (24) umfasst, wobei der Garantiering (24) über leicht reißbare Stege mit dem Ankerring (9) verbunden ist, wobei die Verschlussvorrichtung (1) derart ausgebildet ist, dass die leicht reißbaren Stege bei einem erstmaligen Öffnen der Verschlussvorrichtung (1) zerreißen, wobei vorzugsweise das Basiselement Rastvorsprünge (33) umfasst, die mit dem Garantiering (24) bei einer erstmaligen Öffnungsdrehbewegung in Eingriff gelangen.

28. Verschlussvorrichtung (1) gemäß einem der voranstehenden Ansprüche, wobei die Verschlussvorrichtung (1) eine zumindest abschnittsweise innerhalb des Ausgießkanals (3) angeordnete Schneideinrichtung (25) mit einem Schneidelement (26) umfasst und wobei die Verschlusskappe (6) eine Mitnehmereinrichtung umfasst, wobei die Mitnehmereinrichtung und die Schneideinrichtung (25) derart ausgebildet und angeordnet sind, dass ein erstmaliges Drehen der Verschlusskappe (6) in eine Öffnungsdrehrichtung eine Bewegung des Schneidelements (26) von einer Ausgangsposition des Schneidelements (26) ausgehend in eine von der Ausgießöffnung (5) zu der Eingangsöffnung (4) zeigende Richtung bewirkt, sodass das Schneidelement (26) zumindest abschnittsweise durch die Eingangsöffnung (4) bewegbar ist.

29. Verschlussvorrichtung (1) gemäß einem der voranstehenden Ansprüche, wobei die Verschlussvorrichtung (1) eine Originalitätssicherungseinrichtung (22) aufweist,
wobei die Originalitätssicherungseinrichtung (22) in einem ersten Zustand eine erste sicht- oder tastbare Anzeige bereitstellt und in einem zweiten Zustand eine zweite, von der ersten Anzeige zu unterscheidende sicht- oder tastbare Anzeige bereitstellt,
wobei die Verschlussvorrichtung (1) derart ausgebildet ist, dass bei einer erstmaligen Öffnungsdrehbewegung die Originalitätssicherungseinrichtung (22) bei einem Drehwinkel D1 von dem ersten Zustand in den zweiten Zustand wechselt,
wobei der Drehwinkel D1 ausgehend von einem Drehwinkel-Nullpunkt D0 gemessen ist.

30. Verschlussvorrichtung (1) gemäß Anspruch 29 soweit dieser auf Anspruch 28 rückbezogen ist, wobei nach dem Wechsel der Originalitätssicherungseinrichtung (22) von dem ersten Zustand in den zweiten Zustand bei einem Drehwinkel D2 sich das Schneidelement (26) erstmalig durch die Eingangsöffnung (4) aus dem Ausgießkanal (3) heraus bewegt, sodass der Drehwinkel D2 größer als der Drehwinkel D1 ist,
wobei beide Drehwinkel D1 und D2 ausgehend von demselben Drehwinkel-Nullpunkt D0 gemessen sind.

31. Verschlussvorrichtung (1) gemäß Anspruch 30, wobei der Drehwinkel D2 um mindestens 10 Grad, vorzugsweise um mindestens 20 Grad größer ist als der Drehwinkel D1.

32. Verschlussvorrichtung (1) gemäß Anspruch 29, 30 oder 31, wobei die Originalitätssicherungseinrichtung (22) einen über zumindest einen leicht reißbaren Steg mit dem Ankerring (9) verbundenen zusätzlichen Garantiering (24) umfasst, wobei der zumindest eine leicht reißbaren Steg zwischen Ankerring (9) und Garantiering (24) in dem ersten Zustand der Originalitätssicherungseinrichtung (22) unversehrt ist und in dem zweiten Zustand der Originalitätssicherungseinrichtung (22) zerrissen ist.

33. Verschlussvorrichtung (1) gemäß einem der Ansprüche 29 bis 32, wobei die Originalitätssicherung zumindest einen leicht reißbaren Steg zwischen dem Ankerring (9) und dem Kappenmantel (8) der Verschlusskappe (6) umfasst, wobei der zumindest eine leicht reißbare Steg zwischen Ankerring (9) und Kappenmantel (8) in dem ersten Zustand der Originalitätssicherungseinrichtung (22) unversehrt ist und in dem zweiten Zustand der Originalitätssicherungseinrichtung (22) zerrissen ist.

34. Verschlussvorrichtung (1) gemäß einem der Ansprüche 32 oder 33 wobei der zumindest eine Steigungsabschnitt (12) derart ausgebildet und zumindest abschnittsweise in einem Drehwinkelbereich zwischen dem Drehwinkel D0 und dem Drehwinkel D1 angeordnet ist, dass bei einer erstmaligen Öffnungsdrehbewegung mit Erreichen des Drehwinkels D1 durch die axiale Führung der Verschlusskappe (6) entlang des Steigungsabschnitts (12) der zumindest eine reißbare Steg zwischen Ankerring (9) und Kappenmantel (8) zerreißt.

35. Verschlussvorrichtung (1) gemäß einem der voranstehenden Ansprüche, wobei die Verschlusskappe (6) einen ringförmigen und im verschlossenen Zustand der Verschlussvorrichtung (1) in die Ausgießöffnung (5) hineinragenden Dichtungsring (28) aufweist, der sich an eine Innenfläche des Ausgießkanals (3) anlegt, wobei der Dichtungsring (28) einen umlaufenden, radial von der Verschlussachse (50) vorstehenden Dichtungsvorsprung (29) aufweist, wobei im verschlossenen Zustand der Verschlussvorrichtung (1) sich die relative axiale Position des Dichtungsvorsprungs (29) gegenüber dem Ausgießkanal (3) an einer ersten Umfangsposition von der relativen axialen Position des Dichtungsvorsprung (29) gegenüber dem Ausgießkanal (3) an einer zweiten Umfangsposition unterscheidet.

36. Verschlussvorrichtung (1) gemäß einem der voranstehenden Ansprüche, wobei die Verschlusskappe (6) ein erstes Führungsmittel aufweist,
wobei das Basiselement (2) ein zweites Führungsmittel aufweist,
wobei das erste Führungsmittel und das zweite Führungsmittel in Eingriff miteinander und außer Eingriff bringbar sind, um die Verschlussvorrichtung (1) wahlweise zu verschließen oder zu öffnen,
wobei das erste und das zweite Führungsmittel derart ausgebildet sind, dass für ein Außer-Eingriff-Bringen von erstem und zweiten Führungsmittel eine relativ zum Basiselement (2) erfolgende Drehbewegung der Verschlusskappe (6) in Umfangsrichtung zwingend notwendig ist und für ein In-Eingriff-Bringen von erstem und zweiten Führungsmittel eine relativ zum Basiselement (2) erfolgende Drehbewegung der Verschlusskappe (6) an zumindest einer relativen Umfangsposition von Verschlusskappe (6) und Basiselement (2) nicht notwendig ist.

37. Verschlussvorrichtung (1) gemäß einem der voranstehenden Ansprüche
wobei die Verschlussvorrichtung (1) eine Wiederverschließeinrichtung aufweist, wobei die Wiederverschließeinrichtung derart ausgebildet und angeordnet ist, dass für ein Außer-Eingriff-Bringen von Führungsausnehmung und Führungsrippe aus dem verschlossenen Zustand heraus eine relativ zum Basiselement (2) erfolgende Drehbewegung der Verschlusskappe (6) in Umfangsrichtung zwingend notwendig ist und zumindest für einen Teil der möglichen relativen Positionen von Verschlusskappe (6) und Basiselement (2) zueinander für ein In-Eingriff-Bringen von Führungsausnehmung und Führungsrippe eine axiale Relativbewegung von Basiselement (2) und Verschlusskappe (6) ohne Bewegungsanteile in Umfangsrichtung ausreichend ist.

38. Verschlussvorrichtung (1) gemäß Anspruch 37
wobei in der ersten Alternative die Wiederverschließeinrichtung den die Führungsausnehmung definierenden und der Eingangsöffnung (4) im verschlossenen Zustand der Verschlussvorrichtung (1) nächstliegenden Zahn umfasst, wobei der Zahn eine von der Eingangsöffnung (4) aus betrachtete radial ansteigende Einführschräge (32) aufweist, wobei die Einführschräge (32) derart ausgebildet ist, dass ausgehend von dem geöffneten Zustand der Verschlussvorrichtung (1) der Zahn über die Einführschräge (32) in Richtung der Eingangsöffnung (4) bewegbar ist, um in Eingriff mit der Führungsrippe zu gelangen,
wobei in der zweiten Alternative die Wiederverschließeinrichtung den die Führungsausnehmung definierenden und der Ausgießöffnung (5) im verschlossenen Zustand der Verschlussvorrichtung (1) nächstliegenden Zahn umfasst, wobei dieser Zahn eine von der Ausgießöffnung (5) aus betrachtete radial ansteigende Einführschräge (32) aufweist, wobei die Einführschräge (32) derart ausgebildet ist, dass die Führungsrippe über die Einführschräge (32) in Richtung der Eingangsöffnung (4) bewegbar ist, um einen Eingriff von Führungsrippe und Führungsausnehmung zu bewirken.

39. Verschlussvorrichtung (1) gemäß einem der voranstehenden Ansprüche, wobei sich die Führungsausnehmung oder im Falle mehrerer Führungsausnehmungen alle Führungsausnehmungen zusammengenommen über einen Umfangswinkel von mindestens 3 Grad erstreckt bzw. erstrecken.

40. Verschlussvorrichtung (1) gemäß einem der voranstehenden Ansprüche, wobei die Führungsrippe und die Führungsausnehmung derart ausgebildet und angeordnet sind, dass sie im geschlossenen Zustand der Verschlussvorrichtung über eine radial zur Verschlussachse zu messende Distanz von mindestens 0,6 mm überlappen.

41. Verschlussvorrichtung (1) gemäß einem der voranstehenden Ansprüche, wobei der erste Umfangswinkel W1 kleiner als oder gleich 355 Grad ist.

42. Verschlussvorrichtung (1) gemäß einem der voranstehenden Ansprüche, wobei der Steigungswinkel y zwischen 20 und 60 Grad, vorzugsweise zwischen 30 und 45 Grad, beträgt.

43. Verschlussvorrichtung (1) gemäß einem der voranstehenden Ansprüche, wobei die Führungsrippe über einen Umfangswinkel von im Wesentlichen 360 Grad um 1,8 mm bis 2,2 mm axial ansteigt.

## Claims

1. Closure device (1) for opening a container,
wherein the closure device (1) comprises a basic member (2),
wherein the basic member (2) has a pouring channel (3) extending along a closure axis (50) and having an inlet opening (4) and a pouring opening (5),
wherein the closure device (1) comprises a closure cap (6),
the closure cap (6) having a cap cover (7) and a cap skirt (8) which adjoins the cap cover (7) at the periphery and extends axially,
wherein the closure cap (6) and the basic member (2) are configured in such a way that the closure cap (6) closes the pouring opening (5) in a closed state of the closure device (1) and opens it in an open state of the closure device (1),
wherein the closure device (1) comprises an anchor ring (9) and a connecting element (10),
wherein the connecting element (10) connects the anchor ring (9) to the closure cap (6),
wherein the anchor ring (9) is engaged with the basic member (2) both in the closed state and in the open state of the closure device (1) in such a way that the closure cap (6) is connected to the basic member (2) with the connecting element (10) and the anchor ring (9) also in the open state,
**characterised in that**
the closure device is provided for bayonet-type opening of the container,
wherein in a first alternative
the basic member (2) has at least one guide rib extending over a first circumferential angle W1,
wherein the guide rib, viewed from the inlet opening (4), rises in the axial direction at least in a pitch section (12) extending over a second circumferential angle W2 with a pitch angle γ greater than zero to be measured relative to a plane perpendicular to the closure axis (50),
wherein the cap skirt (8) of the closure cap (6) has at least one guide recess,
wherein two axially spaced teeth each projecting radially towards the closure axis define the guide recess,
wherein in a second alternative
the cap skirt (8) of the closure cap (6) has at least one guide rib extending over a first circumferential angle W1,
wherein the guide rib rises in the axial direction at least in a pitch section (12) extending over a second circumferential angle W2 with a pitch angle γ greater than zero to be measured relative to a plane perpendicular to the closure axis (50), as viewed from the cap skirt edge adjacent to the anchor ring (9),
wherein the basic member (2) has at least one guide recess,
wherein two axially spaced teeth each projecting radially away from the closure axis define the guide recess,
wherein in the first and second alternative the closure device (1) is configured such that the at least one guide rib and the at least one guide recess are selectively engageable with one another by a closing movement or disengageable from one another by an opening rotary movement in order to selectively bring the closure device (1) into the closed state or into the open state,
wherein the closure device (1) is configured in such a way that the engagement of guide rib and guide recess within the pitch section (12) causes an axial relative movement between cap skirt (8) and anchor ring (9) during an opening rotary movement.

2. Closure device (1) according to claim 1,
wherein the guide recess has an axial pitch corresponding to the axial pitch of the guide tooth (13) with the pitch angle δ=γ.

3. Closure device (1) according to claim 1,
wherein the guide recess has an axial pitch δ≠γ different from the axial pitch of the guide tooth (13) or no axial pitch δ=0.

4. Closure device (1) according to any one of claims 1 to 3,
wherein the guide rib and the guide recess are configured such that, when the guide recess engages around the pitch section (12) or a partial region of the pitch section (12), axial lift-off of the closure cap (6) is prevented without further rotational movement of the closure cap (6) about the closure axis (50).

5. Closure device (1) according to any one of claims 1 to 4,
wherein the guide recess has a nearest first abutment surface viewed from the pouring opening (5) in the closed state of the closure device (1) and a distal second abutment surface viewed from the pouring opening (5) in the closed state of the closure device (1),
wherein, in the closed state of the closure device (1), the guide rib is in contact with the first stop surface via a first contact point in at least one circumferential position and can be brought out of contact with the first stop surface and into contact with the second stop surface via a second contact point by an exclusively axial displacement of the closure cap (6) by a distance s greater than zero.

6. Closure device (1) according to claim 5,
wherein the distance s is at most 0.8 mm,
preferably a maximum of 0.5 mm and
particularly preferably a maximum of 0.3 mm.

7. Closure device (1) according to any one of claims 1 to 6,
wherein the guide recess or, in the case of a plurality of guide recesses, all guide recesses taken together extend over a circumferential angle of at most 45 degrees, preferably at most 30 degrees and particularly preferably at most 15 degrees.

8. Closure device (1) according to any one of claims 1 to 7,
wherein the guide recess or the entirety of guide recesses extends over a circumferential angle of 5 degrees to 10 degrees.

9. Closure device (1) according to any one of claims 1 to 8,
wherein the guide rib in the pitch section (12) has a rib width d' to be measured perpendicular to the direction of extension of the guide tooth (13),
wherein the part of the guide recess bounding the guide rib in the closed state of the closure device (1) in the axial direction has a maximum circumferential extent a' to be measured in the circumferential direction and a minimum axial extent b' to be measured axially,
wherein the circumferential extension a' and the axial extension b' are configured such that the following inequality is fulfilled: $b ′ - a ′ tan γ \geq d ′ cos γ .$

10. Closure device (1) according to any one of claims 1 to 9,
wherein the guide rib and the guide recess are configured and arranged in such a way that, in the closed state of the closure device (1), they overlap over a distance of at least 0.7 mm, preferably at least 0.8 mm, to be measured radially with respect to the closure axis (50).

11. Closure device (1) according to any one of claims 1 to 10,
wherein a rib width d' to be measured perpendicular to the direction of extension of the guide rib remains constant over the entire circumferential extension of the guide rib.

12. Closure device (1) according to any one of claims 1 to 10,
wherein a rib width d' to be measured perpendicularly to the direction of extension of the guide rib varies along the circumferential extension of the guide rib, preferably increases towards the inlet opening (4) in the closed state of the closure device (1).

13. Closure device (1) according to any one of claims 1 to 12,
wherein the first circumferential angle W1 is smaller than 400 degrees,
preferably less than 360 degrees.

14. Closure device (1) according to any one of claims 1 to 13,
wherein the first circumferential angle W1 is greater than or equal to 180 degrees,
preferably greater than or equal to 300 degrees.

15. Closure device (1) according to any one of claims 1 to 14,
wherein the second circumferential angle W2 is at least 10 degrees,
preferably at least 30 degrees.

16. Closure device (1) according to any one of claims 1 to 15,
wherein the second circumferential angle W2 is between 10 and 40 degrees.

17. Closure device (1) according to any one of claims 1 to 15,
wherein the second circumferential angle W2 is between 180 and 360 degrees.

18. Closure device (1) according to any one of claims 1 to 17, wherein the at least one pitch section (12) is configured in such a way that the guide rib rises axially at least by the sum of a rib width to be measured perpendicularly to the direction of extension of the guide recess and a tooth width to be measured perpendicularly to the direction of extension of the guide recess of the teeth forming the guide recess, if the teeth have the same tooth width, or of that tooth whose tooth width is greater, if the teeth have different tooth widths.

19. Closure device (1) according to any one of claims 1 to 18, wherein the guide rib rises axially in the pitch section (12) by at least 0.5 mm and at most 2.5 mm, preferably by at least 0.8 mm and at most 1.5 mm.

20. Closure device (1) according to any one of claims 1 to 19, wherein the pitch angle is constant within the pitch section (12).

21. Closure device (1) according to any one of claims 1 to 19, wherein the pitch angle varies within the pitch section (12),
wherein preferably the pitch section (12) comprises a leading section with a constant pitch angle γ1 and an opening section closing thereto in the opening rotational direction with a constant pitch angle γ2 not equal to γ1 and either the pitch angle γ2 is larger than the pitch angle γ1 or the pitch angle γ1 is larger than the pitch angle γ2.

22. Closure device (1) according to any one of claims 1 to 21, wherein at least two pitch sections (12) are provided which are separated from each other by a guide rib section having a pitch angle equal to zero.

23. Closure device (1) according to any one of claims 1 to 22,
wherein the guide rib has a first pitch section (12) at its circumferential end closest to the inlet opening (4) and preferably a second pitch section (12) at the circumferential end closest to the outlet opening.

24. Closure device (1) according to any one of claims 1 to 23, wherein the guide rib and the guide recess are configured and arranged relative to one another in such a way that, during a first opening rotational movement of the closure cap (6) by 40 degrees or less, an axial stroke movement of the closure cap (6) relative to the anchor ring (9) of at least 0.5 mm, preferably at least 0.75 mm, and particularly preferably at least 1 mm, is effected at least at one rotational angular position of the closure cap (6).

25. Closure device (1) according to the preceding claim, wherein a tearable bridge (23) is arranged between anchor ring (9) and closure cap (6) or between anchor ring (9) and an additional guarantee ring (24) at the at least one angular position of rotation.

26. Closure device (1) according to any one of claims 1 to 25, wherein in the first alternative the basic member (2) comprises a stop member, the stop member being configured and arranged such that it comes into contact with a tooth forming the guide recess of the first alternative only when the closure cap (6) is axially liftable relative to the anchor ring (9) such that no further rotational movement of the closure cap (6) about the closure axis (50) is necessary to release the pouring opening (5),
wherein in the second alternative of the present invention the cap skirt (8) comprises a stop element, the stop element being configured and arranged to come into contact with a tooth forming the guide recess of the second alternative only when the closure cap (6) is axially liftable relative to the anchor ring (9) without requiring further rotational movement of the closure cap (6) about the closure cap (6) to expose the pouring aperture (5).

27. Closure device (1) according to any one of the preceding claims, wherein the closure device (1) comprises a guarantee ring (24), wherein the guarantee ring (24) is connected to the anchor ring (9) via easily tearable bridges, wherein the closure device (1) is configured in such a way that the easily tearable bridges tear when the closure device (1) is opened for the first time, wherein preferably the basic member comprises latching projections (33) which engage with the guarantee ring (24) during an initial opening rotational movement.

28. Closure device (1) according to one of the preceding claims, wherein the closure device (1) comprises a cutting device (25) arranged at least in sections within the pouring channel (3) and having a cutting element (26), and wherein the closure cap (6) comprises an entraining device, wherein the entraining device and the cutting device (25) are configured and arranged in such a manner that a first rotation of the closure cap (6) in an opening rotation direction causes a movement of the cutting element (26) starting from an initial position of the cutting element (26) in a direction pointing from the pouring opening (5) to the inlet opening (4), so that the cutting element (26) can be moved at least in sections through the inlet opening (4).

29. Closure device (1) according to one of the preceding claims, wherein the closure device (1) comprises a tamper-evident device (22),
wherein the tamper-evident device (22) in a first state provides a first visible or tactile indication and in a second state provides a second visible or tactile indication distinct from the first indication,
the closure device (1) being configured in such a way that, during a first opening rotary movement, the tamper-evident device (22) changes from the first state to the second state at a rotation angle D1,
wherein the angle of rotation D1 is measured starting from an angle of rotation zero point D0.

30. Closure device (1) according to claim 29 in so far as this is referred back to claim 28,
wherein after the tamper-evident device (22) changes from the first state to the second state, the cutting element (26) moves out of the pouring channel (3) through the inlet opening (4) for the first time at a rotation angle D2, so that the rotation angle D2 is greater than the rotation angle D1,
wherein both angles of rotation D1 and D2 are measured starting from the same angle of rotation zero point D0.

31. Closure device (1) according to claim 30, wherein the angle of rotation D2 is greater than the angle of rotation D1 by at least 10 degrees, preferably by at least 20 degrees.

32. Closure device (1) according to claim 29, 30 or 31, wherein the tamper-evident device (22) comprises an additional guarantee ring (24) connected to the anchor ring (9) via at least one easily tearable bridge, wherein the at least one easily tearable bridge between the anchor ring (9) and the guarantee ring (24) is intact in the first state of the tamper-evident device (22) and is torn in the second state of the tamper-evident device (22).

33. Closure device (1) according to any one of claims 29 to 32, wherein the tamper-evident device comprises at least one easily tearable bridge between the anchor ring (9) and the cap skirt (8) of the closure cap (6), wherein the at least one easily tearable bridge between the anchor ring (9) and the cap skirt (8) is intact in the first state of the tamper-evident device (22) and is torn in the second state of the tamper-evident device (22).

34. Closure device (1) according to one of claims 32 or 33, wherein the at least one pitch section (12) is configured and arranged, at least in sections, in a rotational angle range between the rotational angle D0 and the rotational angle D1 such that, during a first opening rotational movement when the rotational angle D1 is reached, the at least one tearable bridge between the anchor ring (9) and the cap skirt (8) is torn by the axial guidance of the closure cap (6) along the pitch section (12).

35. Closure device (1) according to one of the preceding claims, wherein the closure cap (6) has an annular sealing ring (28) which projects into the pouring opening (5) in the closed state of the closure device (1) and bears against an inner surface of the pouring channel (3), wherein the sealing ring (28) has a circumferential sealing projection (29) extending radially away from the closure axis (50), wherein in the closed state of the closure device (1) the relative axial position of the sealing projection (29) with respect to the pouring channel (3) at a first circumferential position differs from the relative axial position of the sealing projection (29) with respect to the pouring channel (3) at a second circumferential position.

36. Closure device (1) according to any one of the preceding claims, wherein the closure cap (6) comprises a first guiding means,
wherein said basic member (2) comprises a second guiding means,
said first guiding means and said second guiding means being engageable and disengageable to selectively close or open said closure device (1),
wherein the first and second guiding means are configured such that circumferential rotational movement of the closure cap (6) relative to the base member (2) is mandatory for disengaging the first and second guiding means and rotational movement of the closure cap (6) relative to the base member (2) at at least one relative circumferential position of the closure cap (6) and the base member (2) is unnecessary for engaging the first and second guiding means.

37. Closure device (1) according to any one of the preceding claims,
wherein the closure device (1) comprises a reclosure device, the reclosure device being configured and arranged in such a manner that a rotary movement of the closure cap (6) in the circumferential direction relative to the basic member (2) is absolutely necessary for disengaging the guide recess and guide rib from the closed state, and an axial relative movement of the basic member (2) and closure cap (6) without movement components in the circumferential direction is sufficient for engaging the guide recess and guide rib for at least some of the possible relative positions of the closure cap (6) and basic member (2) with respect to each other.

38. Closure device (1) according to claim 37,
wherein in the first alternative the reclosing means comprises the tooth defining the guide recess and being closest to the inlet opening (4) in the closed state of the closure device (1), the tooth having a radially rising insertion slope (32) viewed from the inlet opening (4), the insertion slope (32) being configured such that starting from the open state of the closure device (1) the tooth is movable over the insertion slope (32) towards the inlet opening (4) to engage the guide rib,
wherein, in the second alternative, the reclosing means comprises the tooth defining the guide recess and being closest to the pouring opening (5) in the closed state of the closure device (1), said tooth having a radially rising insertion slope (32) as viewed from the pouring opening (5), the insertion slope (32) being configured such that the guide rib is movable over the insertion slope (32) in the direction of the inlet opening (4) to effect engagement of the guide rib and the guide recess.

39. Closure device (1) according to any one of the preceding claims, wherein the guide recess or, in the case of a plurality of guide recesses, all guide recesses together extend over a circumferential angle of at least 3 degrees.

40. Closure device (1) according to any one of the preceding claims, wherein the guide rib and the guide recess are configured and arranged such that, in the closed state of the closure device, they overlap over a distance of at least 0.6 mm to be measured radially to the closure axis.

41. Closure device (1) according to one of the preceding claims, wherein the first circumferential angle W1 is less than or equal to 355 degrees.

42. Closure device (1) according to any one of the preceding claims, wherein the pitch angle γ is between 20 and 60 degrees, preferably between 30 and 45 degrees.

43. Closure device (1) according to any one of the preceding claims, wherein the guide rib rises axially by 1.8 mm to 2.2 mm over a circumferential angle of substantially 360 degrees.

## Revendications

1. Dispositif de fermeture (1) pour ouvrir un récipient,
le dispositif de fermeture (1) comprenant un élément de base (2),
l'élément de base (2) présentant un canal de déversement (3) s'étendant le long d'un axe de fermeture (50) avec une ouverture d'entrée (4) et une ouverture de déversement (5),
le dispositif de fermeture (1) comprenant un capuchon de fermeture (6),
le capuchon de fermeture (6) présentant un couvercle de capuchon (7) et une enveloppe de capuchon (8) se raccordant à la périphérie du couvercle de capuchon (7) et s'étendant axialement,
le capuchon de fermeture (6) et l'élément de base (2) étant conçus de telle sorte que le capuchon de fermeture (6) ferme l'ouverture de versement (5) dans un état fermé du dispositif de fermeture (1) et la libère dans un état ouvert du dispositif de fermeture (1),
où
le dispositif de fermeture (1) comprend un anneau d'ancrage (9) et un élément de liaison (10),
l'élément de liaison (10) reliant la bague d'ancrage (9) au capuchon de fermeture (6),
dans lequel la bague d'ancrage (9) est en prise avec l'élément de base (2) à la fois dans l'état fermé et dans l'état ouvert du dispositif de fermeture (1) de telle sorte que le capuchon de fermeture (6) est également attaché à l'élément de base (2) dans l'état ouvert avec l'élément de liaison (10) et la bague d'ancrage (9),
**caractérisé en ce que**
le dispositif de fermeture est prévu pour ouvrir le récipient à la manière d'une baïonnette, dans lequel, dans une première alternative
l'élément de base (2) présente au moins une nervure de guidage s'étendant sur un premier angle circonférentiel W1,
la nervure de guidage, vue depuis l'ouverture d'entrée (4), montant dans la direction axiale au moins dans un tronçon de pente (12) s'étendant sur un deuxième angle périphérique W2 avec un angle de pente γ supérieur à zéro à mesurer par rapport à un plan perpendiculaire à l'axe de fermeture (50),
l'enveloppe de capuchon (8) du capuchon de fermeture (6) présentant au moins un évidement de guidage,
deux dents espacées axialement et faisant chacune saillie radialement vers l'axe de fermeture définissant l'évidement de guidage,
dans lequel, dans une deuxième alternative
l'enveloppe de capuchon (8) du capuchon de fermeture (6) présente au moins une nervure de guidage s'étendant sur un premier angle circonférentiel W1,
la nervure de guidage, vue depuis le bord de l'enveloppe du capuchon adjacent à l'anneau d'ancrage (9), augmentant dans la direction axiale au moins dans une section de pente (12) s'étendant sur un deuxième angle périphérique W2 avec un angle de pente γ supérieur à zéro à mesurer par rapport à un plan perpendiculaire à l'axe de fermeture (50),
l'élément de base (2) présentant au moins un évidement de guidage,
deux dents espacées axialement et faisant chacune saillie radialement à l'opposé de l'axe de fermeture définissant l'évidement de guidage,
dans la première et la deuxième alternative, le dispositif de fermeture (1) est conçu de telle sorte que l'au moins une nervure de guidage et l'au moins un évidement de guidage peuvent être mis en prise l'un avec l'autre au choix par un mouvement de fermeture ou dégagés par un mouvement de rotation d'ouverture, afin d'amener le dispositif de fermeture (1) au choix à l'état fermé ou à l'état ouvert,
le dispositif de fermeture (1) étant conçu de telle sorte que l'engagement de la nervure de guidage et de l'évidement de guidage à l'intérieur du tronçon de pente (12) provoque un mouvement axial relatif entre l'enveloppe de capuchon (8) et la bague d'ancrage (9) lors d'un mouvement rotatif d'ouverture.

2. Dispositif de fermeture (1) selon la revendication 1,
l'évidement de guidage présentant un pas axial correspondant au pas axial de la dent de guidage (13) avec l'angle de pas δ=γ.

3. Dispositif de fermeture (1) selon la revendication 1,
l'évidement de guidage présentant un pas axial δ≠γ différent du pas axial de la dent de guidage (13) ou aucun pas axial δ=0.

4. Dispositif de fermeture (1) selon l'une quelconque des revendications 1 à 3,
la nervure de guidage et l'évidement de guidage étant configurés de telle sorte que, lorsque l'évidement de guidage entoure la portion de pente (12) ou une zone partielle de la portion de pente (12), un soulèvement axial du capuchon de fermeture (6) est empêché sans un autre mouvement de rotation du capuchon de fermeture (6) autour de l'axe de fermeture (50).

5. Dispositif de fermeture (1) selon l'une quelconque des revendications 1 à 4,
dans lequel l'évidement de guidage présente une première surface de butée la plus proche, vue depuis l'ouverture de versement (5) lorsque le dispositif de fermeture (1) est fermé, et une deuxième surface de butée la plus éloignée, vue depuis l'ouverture de versement (5) lorsque le dispositif de fermeture (1) est fermé,
la nervure de guidage étant, dans l'état fermé du dispositif de fermeture (1), dans au moins une position périphérique, en contact avec la première surface de butée par l'intermédiaire d'un premier point de contact et pouvant être amenée hors de contact avec la première surface de butée par un déplacement exclusivement axial du capuchon de fermeture (6) d'une distance s supérieure à zéro et en contact avec la deuxième surface de butée par l'intermédiaire d'un deuxième point de contact.

6. Dispositif de fermeture (1) selon la revendication 5,
la distance s étant au maximum de 0,8 mm,
de préférence au maximum 0,5 mm et
de préférence au maximum 0,3 mm.

7. Dispositif de fermeture (1) selon l'une des revendications 1 à 6,
dans lequel l'évidement de guidage ou, dans le cas de plusieurs évidements de guidage, tous les évidements de guidage pris ensemble s'étendent sur un angle circonférentiel de 45 degrés maximum, de préférence de 30 degrés maximum et de manière particulièrement préférée de 15 degrés maximum.

8. Dispositif de fermeture (1) selon l'une des revendications 1 à 7,
dans lequel l'évidement de guidage ou l'ensemble des évidements de guidage s'étend sur un angle circonférentiel de 5 degrés à 10 degrés.

9. Dispositif de fermeture (1) selon l'une des revendications 1 à 8,
dans lequel la nervure de guidage présente, dans la section de pente (12), une largeur de nervure d' à mesurer perpendiculairement à la direction d'extension de la dent de guidage (13),
la partie de l'évidement de guidage délimitant la nervure de guidage dans la direction axiale à l'état fermé du dispositif de fermeture (1) présentant une extension circonférentielle maximale a' à mesurer dans la direction circonférentielle et une extension axiale minimale b' à mesurer dans la direction axiale,
l'extension circonférentielle a' et l'extension axiale b' étant réalisées de telle sorte que l'inégalité suivante soit satisfaite: $b ′ - a ′ tan γ \geq d ′ cos γ .$

10. Dispositif de fermeture (1) selon l'une quelconque des revendications 1 à 9,
La nervure de guidage et l'évidement de guidage étant conçus et disposés de telle sorte que, lorsque le dispositif de fermeture (1) est fermé, ils se chevauchent sur une distance d'au moins 0,7 mm, de préférence d'au moins 0,8 mm, à mesurer radialement par rapport à l'axe de fermeture (50).

11. Dispositif de fermeture (1) selon l'une quelconque des revendications 1 à 10,
dans lequel une largeur de nervure d' à mesurer perpendiculairement à la direction d'extension de la nervure de guidage reste constante sur toute l'extension circonférentielle de la nervure de guidage.

12. Dispositif de fermeture (1) selon l'une quelconque des revendications 1 à 10,
dans lequel une largeur de nervure d' à mesurer perpendiculairement à la direction d'extension de la nervure de guidage varie le long de l'extension circonférentielle de la nervure de guidage, de préférence augmente en direction de l'ouverture d'entrée (4) à l'état fermé du dispositif de fermeture (1).

13. Dispositif de fermeture (1) selon l'une quelconque des revendications 1 à 12,
dans lequel le premier angle circonférentiel W1 est inférieur à 400 degrés,
de préférence inférieur à 360 degrés.

14. Dispositif de fermeture (1) selon l'une des revendications 1 à 13,
dans lequel le premier angle circonférentiel W1 est supérieur ou égal à 180 degrés,
de préférence supérieur ou égal à 300 degrés.

15. Dispositif de fermeture (1) selon l'une quelconque des revendications 1 à 14,
dans lequel le deuxième angle circonférentiel W2 est d'au moins 10 degrés,
de préférence au moins 30 degrés.

16. Dispositif de fermeture (1) selon l'une des revendications 1 à 15,
dans lequel le deuxième angle circonférentiel W2 est compris entre 10 et 40 degrés.

17. Dispositif de fermeture (1) selon l'une des revendications 1 à 15,
dans lequel le deuxième angle circonférentiel W2 est compris entre 180 et 360 degrés.

18. Dispositif de fermeture (1) selon l'une des revendications 1 à 17, dans lequel l'au moins une portion de pente (12) est configurée de telle sorte que la nervure de guidage monte axialement d'au moins la somme d'une largeur de nervure à mesurer perpendiculairement à la direction d'extension de l'évidement de guidage et d'une largeur de dent à mesurer perpendiculairement à la direction d'extension de l'évidement de guidage des dents formant l'évidement de guidage, si les dents présentent la même largeur de dent, ou de la dent dont la largeur de dent est supérieure, si les dents présentent des largeurs de dent différentes.

19. Dispositif de fermeture (1) selon l'une quelconque des revendications 1 à 18, dans lequel la nervure de guidage s'élève axialement dans la portion de pente (12) d'au moins 0,5 mm et d'au plus 2,5 mm, de préférence d'au moins 0,8 mm et d'au plus 1,5 mm.

20. Dispositif de fermeture (1) selon l'une quelconque des revendications 1 à 19, dans lequel l'angle d'hélice est constant à l'intérieur de la portion d'hélice (12).

21. Dispositif de fermeture (1) selon l'une des revendications 1 à 19, dans lequel l'angle d'inclinaison varie à l'intérieur de la portion d'inclinaison (12),
De préférence, la portion de pas (12) comprenant une portion d'avance avec un angle de pas γ1 constant et une portion d'ouverture s'y raccordant dans le sens de rotation d'ouverture avec un angle de pas γ2 constant différent de γ1, et soit l'angle de pas γ2 est supérieur à l'angle de pas γ1 , soit l'angle de pas γ1 est supérieur à l'angle de pas y2.

22. Dispositif de fermeture (1) selon l'une quelconque des revendications 1 à 21, dans lequel il est prévu au moins deux portions de pas (12) séparées par une portion de nervure de guidage ayant un angle de pas égal à zéro.

23. Dispositif de fermeture (1) selon l'une quelconque des revendications 1 à 22,
dans lequel la nervure de guidage présente une première portion de pente (12) à son extrémité périphérique la plus proche de l'ouverture d'entrée (4) et de préférence une deuxième portion de pente (12) à l'extrémité périphérique la plus proche de l'ouverture de sortie.

24. Dispositif de fermeture (1) selon l'une des revendications 1 à 23, dans lequel la nervure de guidage et l'évidement de guidage sont formés et disposés l'un par rapport à l'autre de telle sorte que, lors d'un premier mouvement de rotation d'ouverture du capuchon de fermeture (6) de 40 degrés ou moins, au moins à une position angulaire de rotation du capuchon de fermeture (6), un mouvement de course axial du capuchon de fermeture (6) par rapport à la bague d'ancrage (9) d'au moins 0,5 mm, de préférence d'au moins 0,75 mm et de manière particulièrement préférée d'au moins 1 mm a eu lieu.

25. Dispositif de fermeture (1) selon la revendication précédente, dans lequel, dans ladite au moins une position angulaire de rotation, une nervure déchirable (23) est disposée entre la bague d'ancrage (9) et le capuchon de fermeture (6) ou entre la bague d'ancrage (9) et une bague de garantie supplémentaire (24).

26. Dispositif de fermeture (1) selon l'une quelconque des revendications 1 à 25, dans lequel, dans la première alternative, l'élément de base (2) comporte un élément de butée, l'élément de butée étant configuré et agencé de telle sorte qu'il n'entre en contact avec une dent formant l'évidement de guidage de la première alternative que lorsque le capuchon de fermeture (6) peut être soulevé axialement par rapport à la bague d'ancrage (9) de telle sorte qu'aucun autre mouvement de rotation du capuchon de fermeture (6) autour de l'axe de fermeture (50) n'est alors nécessaire pour libérer l'ouverture de déversement (5),
dans la deuxième alternative de la présente invention, l'enveloppe de capuchon (8) présente un élément de butée, l'élément de butée étant conçu et disposé de telle sorte qu'il n'entre en contact avec une dent formant l'évidement de guidage de la deuxième alternative que lorsque le capuchon de fermeture (6) peut être soulevé axialement par rapport à la bague d'ancrage (9), sans qu'un autre mouvement de rotation du capuchon de fermeture (6) autour du capuchon de fermeture (6) soit alors nécessaire pour libérer l'ouverture de déversement (5).

27. Dispositif de fermeture (1) selon l'une quelconque des revendications précédentes, le dispositif de fermeture (1) comprenant une bague de garantie (24), la bague de garantie (24) étant reliée à la bague d'ancrage (9) par des entretoises facilement déchirables, le dispositif de fermeture (1) étant configuré de telle sorte que les entretoises facilement déchirables se déchirent lors d'une première ouverture du dispositif de fermeture (1), l'élément de base comprenant de préférence des saillies d'encliquetage (33) qui s'engagent avec la bague de garantie (24) lors d'un premier mouvement de rotation d'ouverture.

28. Dispositif de fermeture (1) selon l'une des revendications précédentes, dans lequel le dispositif de fermeture (1) comprend un dispositif de coupe (25) avec un élément de coupe (26) disposé au moins par sections à l'intérieur du canal de déversement (3) et dans lequel le capuchon de fermeture (6) comprend un dispositif d'entraînement, le dispositif d'entraînement et le dispositif de coupe (25) étant conçus et disposés de telle sorte, qu'une première rotation du capuchon de fermeture (6) dans un sens de rotation d'ouverture provoque un mouvement de l'élément de coupe (26) à partir d'une position initiale de l'élément de coupe (26) dans une direction orientée de l'ouverture de versement (5) vers l'ouverture d'entrée (4), de sorte que l'élément de coupe (26) peut être déplacé au moins par sections à travers l'ouverture d'entrée (4).

29. Dispositif de fermeture (1) selon l'une des revendications précédentes, dans lequel le dispositif de fermeture (1) présente un dispositif d'inviolabilité (22),
dans lequel le dispositif d'inviolabilité (22) fournit, dans un premier état, une première indication visible ou palpable et, dans un deuxième état, une deuxième indication visible ou palpable à distinguer de la première indication,
le dispositif de fermeture (1) étant conçu de telle sorte que, lors d'un premier mouvement de rotation d'ouverture, le dispositif d'inviolabilité (22) passe du premier état au deuxième état pour un angle de rotation D1,
l'angle de rotation D1 étant mesuré à partir d'un point zéro d'angle de rotation D0.

30. Dispositif de fermeture (1) selon la revendication 29, dans la mesure où celle-ci se réfère à la revendication 28, dans lequel, après le passage du dispositif d'inviolabilité (22) du premier état au deuxième état à un angle de rotation D2, l'élément de coupe (26) se déplace pour la première fois à travers l'ouverture d'entrée (4) hors du canal de déversement (3), de sorte que l'angle de rotation D2 est supérieur à l'angle de rotation D1,
les deux angles de rotation D1 et D2 étant mesurés à partir du même point zéro d'angle de rotation D0.

31. Dispositif de fermeture (1) selon la revendication 30, dans lequel l'angle de rotation D2 est supérieur à l'angle de rotation D1 d'au moins 10 degrés, de préférence d'au moins 20 degrés.

32. Dispositif de fermeture (1) selon la revendication 29, 30 ou 31, dans lequel le dispositif d'inviolabilité (22) comprend une bague de garantie supplémentaire (24) reliée à la bague d'ancrage (9) par au moins une barrette facilement déchirable, ladite au moins une barrette facilement déchirable entre la bague d'ancrage (9) et la bague de garantie (24) étant intacte dans le premier état du dispositif d'inviolabilité (22) et étant déchirée dans le deuxième état du dispositif d'inviolabilité (22).

33. Dispositif de fermeture (1) selon l'une quelconque des revendications 29 à 32, dans lequel le dispositif d'inviolabilité comprend au moins une barrette facilement déchirable entre la bague d'ancrage (9) et l'enveloppe de capuchon (8) du capuchon de fermeture (6), ladite au moins une barrette facilement déchirable entre la bague d'ancrage (9) et l'enveloppe de capuchon (8) étant intacte dans le premier état du dispositif d'inviolabilité (22) et étant déchirée dans le deuxième état du dispositif d'inviolabilité (22).

34. Dispositif de fermeture (1) selon l'une des revendications 32 ou 33, dans lequel l'au moins un tronçon de pente (12) est réalisé de telle sorte et est disposé au moins par tronçons dans une zone d'angle de rotation entre l'angle de rotation D0 et l'angle de rotation D1 que, lors d'un premier mouvement de rotation d'ouverture, lorsque l'angle de rotation D1 est atteint, le guidage axial du capuchon de fermeture (6) le long du tronçon de pente (12) déchire l'au moins une nervure déchirable entre la bague d'ancrage (9) et l'enveloppe du capuchon (8).

35. Dispositif de fermeture (1) selon l'une des revendications précédentes, dans lequel le capuchon de fermeture (6) présente une bague d'étanchéité (28) annulaire et pénétrant dans l'ouverture de versement (5) à l'état fermé du dispositif de fermeture (1), qui s'applique contre une surface intérieure du canal de versement (3), la bague d'étanchéité (28) présentant un bord périphérique, d'étanchéité (29) dépassant radialement de l'axe de fermeture (50), dans lequel, à l'état fermé du dispositif de fermeture (1), la position axiale relative de la saillie d'étanchéité (29) par rapport au canal de déversement (3) dans une première position circonférentielle diffère de la position axiale relative de la saillie d'étanchéité (29) par rapport au canal de déversement (3) dans une deuxième position circonférentielle.

36. Dispositif de fermeture (1) selon l'une des revendications précédentes, dans lequel le capuchon de fermeture (6) comprend un premier moyen de guidage,
dans lequel l'élément de base (2) comprend un deuxième moyen de guidage,
dans lequel le premier moyen de guidage et le deuxième moyen de guidage peuvent être mis en prise et hors de prise l'un avec l'autre pour fermer ou ouvrir sélectivement le dispositif de fermeture (1),
le premier et le deuxième moyen de guidage étant conçus de telle sorte que, pour un désengagement du premier et du deuxième moyen de guidage, un mouvement de rotation du capuchon de fermeture (6) dans la direction circonférentielle par rapport à l'élément de base (2) est obligatoirement nécessaire et que, pour un engagement du premier et du deuxième moyen de guidage, un mouvement de rotation du capuchon de fermeture (6) par rapport à l'élément de base (2) n'est pas nécessaire dans au moins une position circonférentielle relative du capuchon de fermeture (6) et de l'élément de base (2).

37. Dispositif de fermeture (1) selon l'une des revendications précédentes,
dans lequel le dispositif de fermeture (1) présente un dispositif de refermeture, le dispositif de refermeture étant conçu et disposé de telle manière, que pour une mise hors de prise de l'évidement de guidage et de la nervure de guidage à partir de l'état fermé, un mouvement de rotation du capuchon de fermeture (6) dans la direction périphérique, s'effectuant par rapport à l'élément de base (2), est impérativement nécessaire et qu'au moins pour une partie des positions relatives possibles du capuchon de fermeture (6) et de l'élément de base (2) l'un par rapport à l'autre, un mouvement relatif axial de l'élément de base (2) et du capuchon de fermeture (6) sans parties de mouvement dans la direction périphérique est suffisant pour une mise en prise de l'évidement de guidage et de la nervure de guidage.

38. Dispositif de fermeture (1) selon la revendication 37,
dans lequel, dans la première alternative, le dispositif de refermeture comprend la dent définissant l'évidement de guidage et la plus proche de l'ouverture d'entrée (4) dans l'état fermé du dispositif de fermeture (1), la dent présentant un biseau d'introduction (32) montant radialement, vu depuis l'ouverture d'entrée (4), le biseau d'introduction (32) étant réalisé de telle sorte que, en partant de l'état ouvert du dispositif de fermeture (1), la dent peut être déplacée sur le biseau d'introduction (32) en direction de l'ouverture d'entrée (4), afin de venir en prise avec la nervure de guidage,
dans la deuxième alternative, le dispositif de refermeture comprend la dent définissant l'évidement de guidage et la plus proche de l'ouverture de versement (5) à l'état fermé du dispositif de fermeture (1), cette dent présentant un chanfrein d'introduction (32) montant radialement, vu depuis l'ouverture de versement (5), le chanfrein d'introduction (32) étant conçu de telle sorte que la nervure de guidage peut être déplacée sur le chanfrein d'introduction (32) en direction de l'ouverture d'entrée (4), afin de provoquer un engagement de la nervure de guidage et de l'évidement de guidage.

39. Dispositif de fermeture (1) selon l'une des revendications précédentes, dans lequel l'évidement de guidage ou, dans le cas de plusieurs évidements de guidage, tous les évidements de guidage pris ensemble s'étendent sur un angle circonférentiel d'au moins 3 degrés.

40. Dispositif de fermeture (1) selon l'une des revendications précédentes, dans lequel la nervure de guidage et l'évidement de guidage sont conçus et disposés de telle sorte que, lorsque le dispositif de fermeture est fermé, ils se chevauchent sur une distance d'au moins 0,6 mm à mesurer radialement par rapport à l'axe de fermeture.

41. Dispositif de fermeture (1) selon l'une des revendications précédentes, dans lequel le premier angle circonférentiel W1 est inférieur ou égal à 355 degrés.

42. Dispositif de fermeture (1) selon l'une des revendications précédentes, dans lequel l'angle d'hélice γ est compris entre 20 et 60 degrés, de préférence entre 30 et 45 degrés.

43. Dispositif de fermeture (1) selon l'une des revendications précédentes, dans lequel la nervure de guidage s'élève axialement de 1,8 mm à 2,2 mm sur un angle circonférentiel de sensiblement 360 degrés.
